# EUROPÄISCHE PATENTSCHRIFT

(11) **EP 1 740 689 B1**
(45) Veröffentlichungstag und Bekanntmachung des Hinweises auf die Patenterteilung: **05.03.2014**
(21) Anmeldenummer: 05733723.0
(22) Anmeldetag: 21.04.2005
(51) Int. Cl.: C11D 17/00, C11D 17/04

(54) **VERFAHREN ZUR HERSTELLUNG VON WASCH- ODER REINIGUNGSMITTELN**
METHOD FOR THE PRODUCTION OF DETERGENT OR CLEANING AGENTS
PROCEDES POUR LA PRODUCTION DE DETERGENTS ET DE NETTOYANTS

(30) Priorität: 28.04.2004 DE 102004020839
(43) Veröffentlichungstag der Anmeldung: 10.01.2007
(73) Patentinhaber: Henkel AG & Co. KGaA, 40589 Düsseldorf (DE)
(72) Erfinder: BARTHEL, Wolfgang, 40764 Langenfeld (DE); FILECCIA, Salvatore, 46049 Oberhausen (DE); TIMMANN, Ulf, Arno, 50825 Köln (DE); HOLDERBAUM, Thomas, 40723 Hilden (DE); BEHR, Sandra, 40724 Hilden (DE); GERST, Dirk, 40599 Düsseldorf (DE)
(86) Internationale Anmeldenummer: PCT/EP2005/004260
(87) Internationale Veröffentlichungsnummer: WO 2005/105974

(56) Entgegenhaltungen:
- DE-A1- 10 062 582
- DE-A1- 10 233 564

## Beschreibung

Die vorliegende Erfindung liegt auf dem Gebiet der Wasch- oder Reinigungsmittel. Insbesondere betrifft die vorliegende Erfindung ein Verfahren zur Herstellung von Wasch- oder Reinigungsmittel, insbesondere von Dosiereinheiten von Wasch- oder Reinigungsmitteln.

Wasch- oder Reinigungsmittel sind heute für den Verbraucher in vielfältigen Angebotsformen erhältlich. Neben Waschpulvern und -granulaten umfasst dieses Angebot beispielsweise auch Reinigungsmittelkonzentrate in Form extrudierter oder tablettierter Zusammensetzungen. Diese festen, konzentrierten bzw. verdichteten Angebotsformen zeichnen sich durch ein verringertes Volumen pro Dosiereinheit aus und senken damit die Kosten für Verpackung und Transport. Insbesondere die Wasch- oder Reinigungsmitteltabletten erfüllen dabei zusätzlich den Wunsch des Verbrauchers nach einfacher Dosierung. Die entsprechenden Mittel sind im Stand der Technik umfassend beschrieben. Neben den angeführten Vorteilen weisen kompaktierte Waschoder Reinigungsmittel jedoch auch eine Reihe von Nachteilen auf. Insbesondere tablettierte Angebotsformen zeichnen sich aufgrund ihrer hohen Verdichtung häufig durch einen verzögerten Zerfall und damit eine verzögerte Freisetzung ihrer Inhaltsstoffe aus. Zur Auflösung dieses "Widerstreits" zwischen ausreichender Tablettenhärte und kurzen Zerfallszeiten wurden in der Patentliteratur zahlreiche technische Lösungen offenbart, wobei an dieser Stelle beispielhaft auf die Verwendung so genannter Tablettensprengmittel verwiesen werden soll. Dieses Zerfallsbeschleuniger werden den Tabletten zusätzlich zu den wasch- oder reinigungsaktiven Substanzen zugesetzt, wobei sie selbst in der Regel keine wasch- oder reinigungsaktiven Eigenschaften aufweisen, und erhöhen auf diese Weise die Komplexität und die Kosten dieser Mittel. Ein weiterer Nachteil der Tablettierung von Aktivsubstanzgemischen, insbesondere waschoder reinigungsaktiv-substanzhaltigen Gemischen, ist die Inaktivierung der enthaltenen Aktivsubstanzen durch den bei der Tablettierung auftretenden Kompaktierungsdruck. Eine Inaktivierung der Aktivsubstanzen kann auch auf Grund der in Folge der Tablettierung vergrößerten Kontaktflächen der Inhaltsstoffe durch chemische Reaktion erfolgen.

Als Alternative zu den zuvor beschriebenen partikulären oder kompaktierten Wasch- oder Reinigungsmitteln werden in den letzten Jahren zunehmend feste oder flüssige Wasch- oder Reinigungsmittel beschrieben, welche eine wasserlösliche oder wasserdispergierbare Verpackung aufweisen. Diese Mittel zeichnen sich wie die Tabletten durch eine vereinfachte Dosierung aus, da sie zusammen mit der Umverpackung in die Waschmaschine oder die Geschirrspülmaschine dosiert werden können, andererseits ermöglichen sie aber gleichzeitig auch die Konfektionierung flüssiger oder pulverförmiger Wasch- oder Reinigungsmittel, welche sich gegenüber den Kompaktaten durch eine bessere Auflösung und schnellere Wirksamkeit auszeichnen.

So offenbart beispielsweise die EP 1 314 654 A2 (Unilever) einen kuppelförmigen Pouch mit einer Aufnahmekammer, welche eine Flüssigkeit enthält.

Gegenstand der WO 01/83657 A2 (Procter&Gamble) sind hingegen Beutel, welche in einer Aufnahmekammer zwei teilchenförmigen Feststoffe enthalten, die jeweils in fixierten Regionen vorliegen und sich nicht miteinander vermischen.

Neben den Verpackungen, welche nur eine Aufnahmekammer aufweisen wurden im Stand der Technik auch Angebotsformen offenbart, die mehr als eine Aufnahmekammer, bzw. mehr als eine Konfektionsform umfassen.

Gegenstand der europäischen Anmeldung EP 1 256 623 A1 (Procter&Gamble) ist ein Kit aus mindestens zwei Beuteln mit unterschiedlicher Zusammensetzung und unterschiedlicher Optik. Die Beutel liegen getrennt voneinander und nicht als kompaktes Einzelprodukt vor.

Ein Verfahren zur Herstellung von Mehrkammerbeuteln durch Verkleben zweiter Einzelkammer beschreibt die internationale Anmeldung WO 02/85736 A1 (Reckitt Benckiser).

In der DE 10062582 A1 werden Formkörper offenbart, bei denen sowohl temperatur- als auch druckempfindliche sowie fließfähige Inhaltsstoffe in abgegrenzte Regionen eingebracht werden können. Dies erfolgt durch den Einsatz vorgefertigter Formteile zur Auskleidung einer Tablettenmulde.

Aufgabe der vorliegenden Anmeldung war es, ein Verfahren zur Herstellung von Wasch- oder Reinigungsmitteln bereitzustellen, welches die gemeinsame Konfektionierung von festen und flüssigen oder fließfähigen Wasch- oder Reinigungsmittelzusammensetzungen in voneinander getrennten Bereichen einer kompakten Dosiereinheit ermöglicht. Das Verfahrensendprodukt sollte sich durch eine ansprechende Optik auszeichnen.

Es wurde nun gefunden, dass die vorgenannten Aufgaben durch ein Verfahren gelöst werden können, bei welchem ein wasch- oder reinigungsaktiver Formkörper mit einer Kavität bereitgestellt wird, wobei in dieser Kavität ein Tiefziehkörper ausgebildet wird, welcher im Anschluß befüllt werden kann.

Gegenstand der vorliegenden Anmeldung ist daher ein Verfahren zur Herstellung einer Dosiereinheit für Wasch- oder Reinigungsmittel, umfassend die Schritte
a) Bereitstellen eines Formkörpers mit mindestens einer Kavität;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer wasch- oder reinigungsaktiven Substanz auf das Folienmaterial in der Kavität.

Im ersten Schritt des erfindungsgemäßen Verfahrens wird ein Formkörper bereitgestellt. Derartige Formkörper sind beispielsweise durch Kompaktierungsverfahren wie die Tablettierung, durch Extrusion, wie die Strangextrusion, durch Spritzgieß- oder durch Gießverfahren erhältlich. Besonders bevorzugt werden im Rahmen der vorliegenden Anmeldung Formkörper, welche durch Tablettierung oder durch Gießverfahren hergestellt werden. Die Formkörper enthalten bzw. bestehen aus wasch- oder reinigungsaktiven Substanzen oder Substanzgemischen.

Die Herstellung von Wasch- oder Reinigungsmitteltabletten erfolgt in dem Fachmann bekannter Weise durch Verpressung partikulärer Ausgangssubstanzen. Zur Herstellung der Tabletten wird das Vorgemisch in einer sogenannten Matrize zwischen zwei Stempeln zu einem festen Komprimat verdichtet. Dieser Vorgang, der im folgenden kurz als Tablettierung bezeichnet wird, gliedert sich in vier Abschnitte: Dosierung, Verdichtung (elastische Verformung), plastische Verformung und Ausstoßen. Die Tablettierung erfolgt dabei vorzugsweise auf so genannten Rundläuferpressen.

Bei der Tablettierung mit Rundläuferpressen hat es sich als vorteilhaft erwiesen, die Tablettierung mit möglichst geringen Gewichtschwankungen der Tablette durchzuführen. Auf diese Weise lassen sich auch die Härteschwankungen der Tablette reduzieren. Geringe Gewichtschwankungen können auf folgende Weise erzielt werden:
- Verwendung von Kunststoffeinlagen mit geringen Dickentoleranzen
- Geringe Umdrehungszahl des Rotors
- Große Füllschuhe
- Abstimmung des Füllschuhflügeldrehzahl auf die Drehzahl des Rotors
- Füllschuh mit konstanter Pulverhöhe
- Entkopplung von Füllschuh und Pulvervorlage

Zur Verminderung von Stempelanbackungen bieten sich sämtliche aus der Technik bekannte Antihaftbeschichtungen an. Besonders vorteilhaft sind Kunststoffbeschichtungen, Kunststoffeinlagen oder Kunststoffstempel. Auch drehende Stempel haben sich als vorteilhaft erwiesen, wobei nach Möglichkeit Ober- und Unterstempel drehbar ausgeführt sein sollten. Bei drehenden Stempeln kann auf eine Kunststoffeinlage in der Regel verzichtet werden. Hier sollten die Stempeloberflächen elektropoliert sein.

Im Rahmen der vorliegenden Erfindung bevorzugte Verfahren sind dadurch gekennzeichnet, dass die Verpressung bei Pressdrücken von 0,01 bis 50 kNcm⁻², vorzugsweise von 0,1 bis 40 kNcm-² und insbesondere von 1 bis 25 kNcm⁻² erfolgt.

Die Herstellung erfindungsgemäßer bevorzugter Gießkörper erfolgt beispielsweise durch Vergießen einer wasch- oder reinigungsaktiven Zubereitung in ein Formwerkzeug und anschließendes Entformen des erstarrten gegossenen Körpers unter Ausbildung eines (Mulden)-Formkörpers. Als "Formwerkzeug" dienen vorzugsweise Werkzeuge, welche Kavitäten aufweisen, die mit gießbaren Substanzen befüllt werden können. Derartige Werkzeuge können beispielsweise in Form einzelner Kavitäten aber auch in Form von Platten mit mehreren Kavitäten ausgebildet sein. Die Einzelkavitäten oder Kavitätenplatten sind in industriellen Verfahren vorzugsweise auf horizontal umlaufenden Förderbändern montiert, welche einen kontinuierlichen oder diskontinuierlichen Transport der Kavitäten beispielsweise entlang einer Reihe unterschiedlicher Arbeitsstationen (z.B.: Gießen, Kühlen, Füllen, Versiegeln, Entformen etc.) ermöglichen.

Die wasch- oder reinigungsaktiven Zubereitungen werden in dem bevorzugten Verfahren vergossen und erstarren nachfolgend .zu einem formstabilen Körper. "Erstarren" kennzeichnet dabei im Rahmen der vorliegenden Erfindung jedweden Aushärtungsmechanismus, der aus einer umformbaren, vorzugsweise fließfähigen Mischung bzw. eines solchen Stoffes oder einer solchen Masse einen bei Raumtemperatur festen Körper liefert, ohne dass Preß- oder Kompaktierkräfte notwendig sind. "Erstarren" im Sinne der vorliegenden Erfindung ist daher beispielsweise die Aushärtung von Schmelzen von bei Raumtemperatur festen Substanzen durch Abkühlen. "Erstarrungsvorgänge" im Sinne der vorliegenden Anmeldung sind auch die Aushärtung umformbarer Massen durch zeitlich verzögerte Wasserbindung, durch Verdampfung von Lösungsmitteln, durch chemische Reaktion, Kristallisation usw. sowie die reaktive Härtung von fließfähigen Pulvergemischen zu stabilen Hohlkörpern.

Zur Verarbeitung in dem beschriebenen Verfahren eignen sich generell alle wasch- oder reinigungsaktiven Zubereitungen, die durch Gießtechniken verarbeitet werden können. Mit besonderem Vorzug werden jedoch wasch- oder reinigungsaktive Zubereitungen in Form von Dispersionen eingesetzt. In einer besonders bevorzugten Ausführungsform der vorliegenden Anmeldung handelt es sich bei der in die Aufnahmemulde des Formwerkzeugs gegossene wasch- oder reinigungsaktiven Zubereitung um eine Dispersion von Feststoffteilchen in einem Dispersionsmittel, wobei Dispersionen, welche bezogen auf ihr Gesamtgewicht
i) 10 bis 85 Gew.-% Dispersionsmittel und
ii) 15 bis 90 Gew.-% dispergierte Stoffe
enthalten, besonders bevorzugt werden.

Als Dispersion wird in dieser Anmeldung ein System aus mehreren Phasen bezeichnet von denen eine kontinuierlich (Dispersionsmittel) und mindestens eine weitere fein verteilt ist (dispergierte Stoffe).
Als Dispersionsmittel eignen sich im Rahmen der vorliegenden Erfindung vorzugsweise die wasserlöslichen oder wasserdispergierbaren Polymere, insbesondere die wasserlöslichen oder wasserdispergierbaren nichtionischen Polymere. Bei dem Dispersionsmittel kann es sich dabei sowohl um ein einzelnes Polymer als auch um Gemische verschiedener wasserlöslicher oder wasserdispergierbarer Polymere handeln. In einer weiteren bevorzugten Ausführungsform der vorliegenden Erfindung besteht das Dispersionsmittel bzw. mindestens 50 Gew.-% des Polymergemischs aus wasserlöslichen oder wasserdispergierbaren nichtionischen Polymeren aus der Gruppe der Polyvinylpyrrolidone, Vinylpyrrolidon/Vinylester-Copolymere, Celluloseether, Polyvinylalkohole, Polyalkylenglycole, insbesondere Polyethylenglycol und/oder Polypropylenglycol.

Besonders bevorzugt werden Dispersionen eingesetzt, welche als Dispersionsmittel ein nichtionisches Polymer, vorzugsweise ein Poly(alkylen)glykol, bevorzugt ein Poly(ethylen)glykol und/oder ein Poly(propylen)glykol enthalten, wobei der Gewichtsanteil des Poly(ethylen)glykols am Gesamtgewicht aller Dispersionsmittel vorzugsweise zwischen 10 und 90 Gew.-%, besonders bevorzugt zwischen 30 und 80 Gew.-% und insbesondere zwischen 50 und 70 Gew.% beträgt. Besonders bevorzugt sind Dispersionen, bei denen das Dispersionsmittel zu mehr als 92 Gew.-%, vorzugsweise zu mehr als 94 Gew.-%, besonders bevorzugt zu mehr als 96 Gew.-%, ganz besonders bevorzugt zu mehr als 98 Gew.-% und insbesondere zu 100 Gew.-% aus einem Poly(alkylen)glykol, vorzugsweise Poly(ethylen)glykol und/oder Poly(propylen)glykol besteht, insbesondere jedoch Poly(ethylen)glykol besteht. Dispersionsmittel, welche neben Poly(ethylen)glykol auch Poly(propylen)glykol enthalten, weisen vorzugsweise ein Verhältnis der Gewichtsanteile von Poly(ethylen)glykol zu Poly(propylen)glykol zwischen 40:1 und 1:2, vorzugsweise zwischen 20:1 und 1:1, besonders bevorzugt zwischen 10:1 und 1,5:1 und insbesondere zwischen 7:1 und 2:1 auf.

Weitere bevorzugte Dispersionsmittel sind die nichtionischen Tenside, welche sowohl allein, besonders bevorzugt jedoch in Kombination mit einem nichtionischen Polymer eingesetzt werden. Detaillierte Ausführungen zu den einsetzbaren nichtionischen Tensiden finden sich im Rahmen der Beschreibung wasch- oder reinigungsaktiver Substanzen weiter unten.

Als dispergierte Stoffe eignen sich im Rahmen der vorliegenden Anmeldung alle bei Raumtemperatur festen wasch- oder reinigungsaktiven Substanzen, insbesondere jedoch waschoder reinigungsaktive Substanzen aus der Gruppe der Gerüststoffe (Builder und Cobuilder), der wasch- oder reinigungsaktiven Polymere, der Bleichmittel, der Bleichaktivatoren, der Glaskorrosionsschutzmittel, der Silberschutzmittel und/oder der Enzyme. Eine genauere Beschreibung dieser Inhaltsstoffe findet sich weiter unten im Text.

Erfindungsgemäß bevorzugt als Wasch- oder Reinigungsmittelformkörper eingesetzte Dispersionen zeichnen sich dadurch aus, dass sie sich in Wasser (40°C) in weniger als 9 Minuten, vorzugsweise weniger als 7 Minuten, bevorzugt in weniger als 6 Minuten, besonders bevorzugt in weniger als 5 Minuten und insbesondere in weniger als 4 Minuten auflösen. Zur Bestimmung der Löslichkeit werden 20 g der Dispersion in den Innenraum einer Geschirrspülmaschine (Miele G 646 PLUS) eingebracht. Es wird der Hauptspülgang eines Standardspülprogramms (45°C) gestartet. Die Bestimmung der Löslichkeit erfolgt dabei durch die Messung der Leitfähigkeit, welche über einen Leitfähigkeitssensor aufgezeichnet wird. Der Lösevorgang ist bei Erreichen des Leitfähigkeitsmaximums beendet. Im Leitfähigkeitsdiagramm entspricht dieses Maximum einem Plateau. Die Leitfähigkeitsmessung beginnt mit dem Einsetzen der Umwälzpumpe im Hauptspülgang. Die eingesetzte Wassermenge beträgt 5 Liter.

Die beispeilsweise durch Tablettierung oder Gießen hergestellten Formkörper, können jedwede geometrische Form annehmen, wobei insbesondere konkave, konvexe, bikonkave, bikonvexe, kubische, tetragonale, orthorhombische, zylindrische, sphärische, zylindersegmentartige, scheibenförmige, tetrahedrale, dodecahedrale, octahedrale, konische, pyramidale, ellipsoide, fünf-, sieben- und achteckig-prismatische sowie rhombohedrische Formen bevorzugt sind. Auch völlig irreguläre Grundflächen wie Pfeil- oder Tierformen, Bäume, Wolken usw. können realisiert werden. Weisen die erfindungsgemäßen Formkörper Ecken und Kanten auf, so sind diese vorzugsweise abgerundet. Als zusätzliche optische Differenzierung ist eine Ausführungsform mit abgerundeten Ecken und abgeschrägten ("angefassten") Kanten bevorzugt.

Selbstverständlich können die Formkörper auch mehrphasig hergestellt werden. Aus Gründen der Verfahrensökonomie haben sich hier zweischichtige oder dreischichtige Formkörper, insbesondere zweischichtige oder dreischichtige Tabletten besonders bewährt.

In einer besonders bevorzugten Ausführungsform werden in Schritt a) des erfindungsgemäßen Verfahrens als Formkörper Tabletten und/oder Kompaktate, beispielsweise Walzenkompaktate, und/oder Extrudate, und/oder Spritzgusskörper und/oder Gießkörper und/oder oder aus diesen Formkörpern zusammengesetzte Formkörper eingesetzt.

Zur Verbesserung seiner Formkörperoptik und/oder zur Beeinflussung seines Auflösungsverhaltens kann der Formkörper eine Beschichtung aufweisen. Die Beschichtung kann dabei sowohl den gesamten Formkörper als auch einzelne Bereiche des Formkörpers bedecken.

Besonders bevorzugt werden Formkörper die auf ihrer gesamten Oberfläche eine Beschichtung aufweisen. Weiterhin bevorzugt werden Formkörper, bei denen sich die Beschichtung lediglich auf einzelne Oberflächen des Formkörpers, beispielsweise die Formkörperoberflächen außerhalb der Kavität, oder auf einzelne Ecken oder Kanten des Formkörpers erstreckt.

Als Beschichtungsmaterialien eignen sich alle dem Fachmann hierfür bekannten Materialien. Als Beschichtungsmaterialien bevorzugt werden im Rahmen der vorliegenden Anmeldung die wasserlöslichen oder nicht wasserlöslichen natürlichen oder synthetischen organischen Polymere, wobei wasserlösliche oder wasserdispergierbare organischen Polymere besonders bevorzugt werden. Für die Beschichtung der Formkörper geeignet sind weiterhin die Salze organischer oder anorganischer Säuren. Aus der Gruppe der organischen Säuren werden hierbei insbesondere die Salze der Mono-, Di-, Tri, Tetra- oder Polycarbonsäuren bevorzugt.

Bevorzugte erfindungsgemäße Verfahren sind demnach dadurch gekennzeichnet, dass der Formkörper eine Beschichtung aufweist.

Der Begriff "Kavität" kennzeichnet im Rahmen der vorliegenden Erfindung sowohl Mulden als auch durch den Formkörper hindurchgehende Durchbrüche oder Löcher, welche zwei Seiten des Formkörpers, vorzugsweise gegenüberliegende Seiten des Formkörpers, beispielsweise die Boden- und Dachfläche des Formkörpers miteinander verbinden.

Die Form der Kavität, die vorzugsweise eine Mulde ist, kann frei gewählt werden, wobei Tabletten bevorzugt sind, in denen mindestens eine Mulde eine konkave, konvexe, kubische, tetragonale, orthorhombische, zylindrische, sphärische, zylindersegmentartige, scheibenförmige, tetrahedrale, dodecahedrale, octahedrale, konische, pyramidale, ellipsoide, fünf-, sieben- und achteckig-prismatische sowie rhombohedrische Form annehmen kann. Auch völlig irreguläre Muldenformen wie Pfeil- oder Tierformen, Bäume, Wolken usw. können realisiert werden. Wie auch bei den Basisformkörpern sind Mulden mit abgerundeten Ecken und Kanten oder mit abgerundeten Ecken und angefasten Kanten bevorzugt. Die Bodenfläche der Mulde kann plan oder geneigt sein.

In einer besonders bevorzugten Ausführungsform handelt es sich bei der Kavität um einen Durchbruch, welcher zwei gegenüberliegende Seite des Formkörpers miteinander verbindet. Ein entsprechender Formkörper kann als Ringkörper bezeichnet werden. Die Öffnungsflächen des Durchbruchs in der Oberfläche dieses Ringkörpers können die gleiche Größe aufweisen, können sich jedoch auch hinsichtlich ihrer Größe unterscheiden. Wird als Formkörper eine Tablette eingesetzt, so entspricht der Formkörper mit einem solchen Durchbruch einer so genannten Ringtablette. Besonders bevorzugt werden solche Formkörper mit Durchbruch eingesetzt, bei denen die Öffnungsflächen des Durchbruchs auf den gegenüberliegenden Seiten des Formkörpers sich, bezogen auf die größere der beiden Öffnungsflächen um weniger als 80 %, vorzugsweise um weniger als 60 %, bevorzugt um weniger als 40 %, besonders bevorzugt um weniger als 20 % und insbesondere um weniger als 10 % unterscheiden. Mit besonderem Vorzug werden Ringtabletten eingesetzt, bei denen die Öffnungsflächen des Durchbruchs die gleiche Größe aufweisen. Der Querschnitt des Durchbruchs kann eckig oder rund sein. Querschnitte mit einer, zwei, drei, vier, fünf, sechs oder mehr Ecken sind realisierbar, jedoch sind solche Formkörper im Rahmen der vorliegenden Anmeldung besonders bevorzugt, die einen Durchbruch ohne Ecken, vorzugsweise einen Durchbruch mit einem runden oder ovalen Querschnitt aufweisen. Als "Querschnitt" wird dabei eine Fläche bezeichnet, welche senkrecht zu einer geraden Verbindungslinie zwischen den Mittelpunkten der beiden gegenüberliegenden Öffnungsflächen des Formkörpers steht.

Selbstverständlich kann der Formkörper mehr als eine Kavität aufweisen. Formkörper mit zwei, drei, vier, fünf, sechs, sieben, acht, neun, zehn, elf zwölf oder mehr Kavitäten sind im Rahmen der vorliegenden Anmeldung besonders bevorzugt. Weist Der Formkörper mehr als eine Kavität auf, so kann es sich bei diesen Kavitäten sowohl um die oben beschriebenen Mulden, als auch um die oben beschriebenen Durchbrüche handeln. Formkörper, welche mehr als eine Kavität aufweisen, wobei mindestens eine der Kavitäten eine Mulde und mindestens eine weitere der Kavitäten ein Durchbruch ist, werden im Rahmen der vorliegenden Anmeldung besonders bevorzugt.

Das Volumen der Kavität beträgt vorzugsweise zwischen 0,1 und 20 ml, bevorzugt zwischen 0,2 und 15 ml, besonders bevorzugt zwischen 1 und 10 ml und insbesondere zwischen 2 und 7 ml.

Bevor auf die Kavitäten der in Schritt a) bereitgestellten Formkörper in Schritt b) ein Folienmaterial aufgelegt wird, können diese Kavitäten in einer bevorzugten Verfahrensvariante anteilsweise mit einer festen oder flüssigen, wasch- oder reinigungsaktiven Substanz befüllt werden. Solche Verfahren, bei denen die Kavität des Formkörpers vor dem Auflegen des ersten Folienmaterials in Schritt b) anteilsweise mit einer wasch- oder reinigungsaktiven Substanz befüllt wird, sind im Rahmen dieser Anmeldung besonders bevorzugt. Mit Vorzug werden im Rahmen der vorliegenden Anmeldung zwischen den Schritten a) und b) fließfähige wasch- und reinigungsaktive Zubereitungen, vorzugsweise Flüssigkeit(en), insbesondere Schmelzen, und/oder Gel(e) und/oder Pulver und/oder Granulat(e) und/oder Extrudat(e) und/oder Kompaktat(e) eingesetzt.

Mit besonderem Vorzug wird die Kavität vor dem Auflegen des ersten Folienmaterials in Schritt b) anteilsweise mit einem wasch- oder reinigungsaktiven Pulver, Granulat oder Extrudat befüllt.

Der Begriff "Flüssigkeit" bezeichnet in der vorliegenden Anmeldung Substanzen oder Substanzgemische ebenso wie Lösungen oder Suspensionen, welche in flüssigem Aggregatzustand vorliegen.

Pulver ist eine allgemeine Bezeichnung für eine Form der Zerteilung fester Stoffe und/oder Stoffgemische, die man durch Zerkleinern, das heißt Zerreiben oder Zerstoßen in der Reibschale (Pulverisieren), Mahlen in Mühlen oder als Folge von Zerstäubungs- oder Gefriertrocknungen erhält. Eine besonders feine Zerteilung nennt man oft Atomisierung oder Mikronisierung; die entsprechenden Pulver werden als Mikro-Pulver bezeichnet.

Nach der Korngröße ist eine grobe Einteilung der Pulver in Grob-, Fein- u. Feinst-Pulver üblich; eine genauere Klassifizierung pulverförmiger Schüttgüter erfolgt über ihre Schüttdichte und durch Siebanalyse. Im Rahmen der vorliegenden Anmeldung bevorzugte Pulver weisen jedoch untere Partikelgrößen unterhalb 5000 µm, vorzugsweise weniger als 3000 µm, bevorzugt weniger als 1000 µm, ganz besonders bevorzugt zwischen 50 und 1000 µm und insbesondere zwischen 100 und 800 µm auf.

Pulver lassen sich durch Extrudieren, Pressen, Walzen, Brikettieren, Pelletieren und verwandte Verfahren verdichten und agglomerieren. Jede der im Stand der Technik zur Agglomeration von partikulären Gemischen bekannte Methode ist dabei prinzipiell geeignet, die in den erfindungsgemäßen Mitteln enthaltenen Feststoffe herzustellen. Im Rahmen der vorliegenden Erfindung bevorzugt als Feststoff(e) eingesetzte Agglomerate sind neben den Granulaten die Kompaktate und Extrudate.

Als Granulate werden Anhäufungen von Granulatkörnchen bezeichnet. Ein Granulatkorn (Granalie) ist ein asymmetrisches Aggregat aus Pulverpartikeln. Granulationsverfahren sind im Stand der Technik breit beschrieben. Granulate können durch Feuchtgranulierung, durch Trockengranulierung bzw. Kompaktierung und durch Schmelzerstarrungsgranulierung hergestellt werden.

Die gebräuchlichste Granuliertechnik ist die Feuchtgranulierung, da diese Technik den wenigsten Einschränkungen unterworfen ist und am sichersten zu Granulaten mit günstigen Eigenschaften führt. Die Feuchtgranulierung erfolgt durch Befeuchtung der Pulvermischungen mit Lösungsmitteln und/oder Lösungsmittelgemischen und/oder Lösungen von Bindemitteln und/oder Lösungen von Klebstoffen und wird vorzugsweise in Mischern, Wirbelbetten oder Sprühtürmen durchgeführt, wobei besagte Mischer beispielsweise mit Rühr- und Knetwerkzeugen ausgestattet sein können. Für die Granulation sind jedoch auch Kombinationen von Wirbelbett(en) und Mischer(n), bzw. Kombinationen verschiedener Mischer einsetzbar. Die Granulation erfolgt abhängig vom Ausgangsmaterial sowie den gewünschten Produkteigenschaften unter Einwirkung niedriger bis hoher Scherkräfte.

Erfolgt die Granulation in einem Sprühturm so können als Ausgangsstoffe beispielsweise Schmelzen (Schmelzerstarrung) oder, vorzugsweise wässrige, Aufschlämmungen (Sprühtrocknung) fester Substanzen eingesetzt werden, welche an der Spitze eines Turmes in definierter Tröpfchengröße eingesprüht werden, im freien Fall erstarren bzw. trocknen und am Boden des Turmes als Granulat anfallen. Die Schmelzerstarrung eignet sich im allgemeinen besonders zur Formgebung niedrigschmelzender Stoffe, die im Bereich der Schmelztemperatur stabil sind (z. B. Harnstoff, Ammoniumnitrat u. diverse Formulierungen wie Enzymkonzentrate, Arzneimittel etc.), die entsprechenden Granulate werden auch als Prills bezeichnet. Die Sprühtrocknung wird besonders für die Herstellung von Waschmitteln oder Waschmittelbestandteilen eingesetzt.

Weitere im Stand der Technik beschriebene Agglomerationstechniken sind die Extruder- oder Lochwalzengranulierungen, bei denen optional mit Granulierflüssigkeit versetzte Pulvergemische beim Verpressen durch Lochscheiben (Extrusion) oder auf Lochwalzen plastisch verformt werden. Die Produkte der Extrudergranulierung werden auch als Extrudate bezeichnet.

Als Inhaltsstoffe der zwischen den Schritten a) und b) in die Kavitäten eingefüllten wasch- oder reinigungsaktive Zubereitungen eignen sich insbesondere Gerüststoffe, Enzyme, Bleichmittel, Bleichaktivatoren, Bleichkatalysatoren, Silberschutzmittel oder Glaskorrosionsinhibitoren. Mit besonderem Vorzug werden Bleichmittel, insbesondere Persauerstoffverbindungen wie Percarbonate oder Perborate, Bleichaktivatoren oder Silberschutzmittel eingefüllt. Diese Inhaltsstoffe werden vorzugsweise als Bestandteil fester wasch- oder reinigungsaktiver Zubereitungen zwischen den Schritten a) und b) in die Kavität gefüllt. Diese Inhaltsstoffe werden weiter unten im Text genauer beschrieben. Zur Vermeidung von Wiederholungen wird an dieser Stelle auf die dortigen Ausführungen verwiesen.

Ein weiterer bevorzugter Gegenstand der vorliegenden Anmeldung ist daher ein Verfahren zur Herstellung einer Dosiereinheit für Wasch- oder Reinigungsmittel, umfassend die Schritte
a) Bereitstellen eines Formkörpers mit mindestens einer Kavität;
a') Anteilsweises Befüllen der Kavität mit einer wasch- oder reinigungsaktiven Zusammensetzung, vorzugsweise einer festen wasch- oder reinigungsaktiven Zusammensetzung, welche besonders bevorzugt mindestens eine Substanz aus der Gruppe der Gerüststoffe, Enzyme, Bleichmittel, Bleichaktivatoren, Bleichkatalysatoren, Silberschutzmittel und Glaskorrosionsinhibitoren enthält;
b) Auflegen eines ersten Folienmaterials auf die Formkörperoberfläche über die Öffnung der Kavität;
c) Tiefziehen des ersten Folienmaterials in die Kavität; indem in der Kavität des Formkörpers ein Unterdruck erzeugt wird;
d) Einfüllen einer wasch- oder reinigungsaktiven Substanz auf das Folienmaterial in der Kavität.

Das Volumen der zwischen den Schritten a) und b) eingefüllten Substanzen beträgt vorzugsweise zwischen 0,5 und 12 ml, besonders bevorzugt zwischen 0,5 und 8 ml, ganz besonders bevorzugt zwischen 0,5 und 6 ml und insbesondere zwischen 0,5 und 4 ml. Die Kavität des Formkörpers wird vorzugsweise zwischen 1 und 80 Vol.-%, bevorzugt zwischen 5 und 60 Vol.%, ganz besonders zwischen 10 und 50 Vol.-% und insbesondere zwischen 20 und 50 Vol.-% befüllt.

In Schritt b) des erfindungsgemäßen Verfahrens wird ein Folienmaterial auf die Formkörperoberfläche über die Öffnung der Kavität gelegt. In einer bevorzugten Ausführungsform des erfindungsgemäßen Verfahrens wird dabei als erstes Folienmaterial in Schritt b) ein wasserlösliches oder wasserdispergierbares Folienmaterial, vorzugsweise ein polymeres wasserlösliches oder wasserdispergierbares Folienmaterial eingesetzt.

In einer bevorzugten Verfahrensvariante umfaßt das Folienmaterial in Schritt b) ein oder mehrere wasserlösliche(s) Polymer(e), vorzugsweise ein Material aus der Gruppe (gegebenenfalls acetalisierter) Polyvinylalkohol (PVAL), Polyvinylpyrrolidon, Polyethylenoxid, Gelatine, Cellulose, und deren Derivate und deren Mischungen.

"Polyvinylalkohole" (Kurzzeichen PVAL, gelegentlich auch PVOH) ist dabei die Bezeichnung für Polymere der allgemeinen Struktur die in geringen Anteilen (ca. 2%) auch Struktureinheiten des Typs enthalten.

Handelsübliche Polyvinylalkohole, die als weiß-gelbliche Pulver oder Granulate mit Polymerisationsgraden im Bereich von ca. 100 bis 2500 (Molmassen von ca. 4000 bis 100.000 g/mol) angeboten werden, haben Hydrolysegrade von 98-99 bzw. 87-89 Mol-%, enthalten also noch einen Restgehalt an Acetyl-Gruppen. Charakterisiert werden die Polyvinylalkohole von Seiten der Hersteller durch Angabe des Polymerisationsgrades des Ausgangspolymeren, des Hydrolysegrades, der Verseifungszahl bzw. der Lösungsviskosität.

Polyvinylalkohole sind abhängig vom Hydrolysegrad löslich in Wasser und wenigen stark polaren organischen Lösungsmitteln (Formamid, Dimethylformamid, Dimethylsulfoxid); von (chlorierten) Kohlenwasserstoffen, Estern, Fetten und Ölen werden sie nicht angegriffen. Polyvinylalkohole werden als toxikologisch unbedenklich eingestuft und sind biologisch zumindest teilweise abbaubar. Die Wasserlöslichkeit kann man durch Nachbehandlung mit Aldehyden (Acetalisierung), durch Komplexierung mit Ni- oder Cu-Salzen oder durch Behandlung mit Dichromaten, Borsäure od. Borax verringern. Die Beschichtungen aus Polyvinylalkohol sind weitgehend undurchdringlich für Gase wie Sauerstoff, Stickstoff, Helium, Wasserstoff, Kohlendioxid, lassen jedoch Wasserdampf hindurchtreten.

Im Rahmen der vorliegenden Erfindung ist es bevorzugt, daß das in dem erfindungsgemäßen Verafahren eingesetzte Folienmaterial wenigstens anteilsweise einen Polyvinylalkohol umfaßt, dessen Hydrolysegrad 70 bis 100 Mol-%, vorzugsweise 80 bis 90 Mol-%, besonders bevorzugt 81 bis 89 Mol-% und insbesondere 82 bis 88 Mol-% beträgt. In einer bevorzugten Ausführungsform besteht das in dem erfindungsgemäßen Verfahren eingesetzte erste Folienmaterial zu mindestens 20 Gew.-%, besonders bevorzugt zu mindestens 40 Gew.-%, ganz besonders bevorzugt zu mindestens 60 Gew.-% und insbesondere zu mindestens 80 Gew.-% aus einem Polyvinylalkohol umfaßt, dessen Hydrolysegrad 70 bis 100 Mol-%, vorzugsweise 80 bis 90 Mol-%, besonders bevorzugt 81 bis 89 Mol-% und insbesondere 82 bis 88 Mol-% beträgt.

Vorzugsweise werden als Folienmaterail Polyvinylalkohole eines bestimmten Molekulargewichtsbereichs eingesetzt, wobei erfindungsgemäß bevorzugt ist, daß das Folienmaterial einen Polyvinylalkohol umfaßt, dessen Molekulargewicht im Bereich von 10.000 bis 100.000 gmol⁻¹, vorzugsweise von 11.000 bis 90.000 gmol⁻¹, besonders bevorzugt von 12.000 bis 80.000 gmol⁻¹ und insbesondere von 13.000 bis 70.000 gmol⁻¹ liegt.

Der Polymerisationsgrad solcher bevorzugten Polyvinylalkohole liegt zwischen ungefähr 200 bis ungefähr 2100, vorzugsweise zwischen ungefähr 220 bis ungefähr 1890, besonders bevorzugt zwischen ungefähr 240 bis ungefähr 1680 und insbesondere zwischen ungefähr 260 bis ungefähr 1500.

Die vorstehend beschriebenen Polyvinylalkohole sind kommerziell breit verfügbar, beispielsweise unter dem Warenzeichen Mowiol^{®} (Clariant). Im Rahmen der vorliegenden Erfindung besonders geeignete Polyvinylalkohole sind beispielsweise Mowiol^{®} 3-83, Mowiol^{®} 4-88, Mowiol^{®} 5-88 sowie Mowiol^{®} 8-88.

Weitere als Folienmaterial besonders geeignete Polyvinylalkohole sind der nachstehenden Tabelle zu entnehmen:

| Bezeichnung | **Hydrolysegrad [%]** | **Molmasse [kDa]** | **Schmelzpunkt [°C]** |
|---|---|---|---|
| Airvol^{®} 205 | 88 | 15-27 | 230 |
| Vinex^{®} 2019 | 88 | 15-27 | 170 |
| Vinex^{®} 2144 | 88 | 44-65 | 205 |
| Vinex^{®} 1025 | 99 | 15-27 | 170 |
| Vinex^{®} 2025 | 88 | 25-45 | 192 |
| Gohsefimer^{®} 5407 | 30-28 | 23.600 | 100 |
| Gohsefimer^{®} LL02 | 41-51 | 17.700 | 100 |

Weitere als Folienmaterial geeignete Polyvinylalkohole sind ELVANOL^{®} 51-05, 52-22, 50-42, 85-82, 75-15, T-25, T-66, 90-50 (Warenzeichen der Du Pont), ALCOTEX^{®} 72.5, 78, B72, F80/40, F88/4, F88/26, F88/40, F88/47 (Warenzeichen der Harlow Chemical Co.), Gohsenol^{®} NK-05, A-300, AH-22, C-500, GH-20, GL-03, GM-14L, KA-20, KA-500, KH-20, KP-06, N-300, NH-26, NM11Q, KZ-06 (Warenzeichen der Nippon Gohsei K.K.).

Die Wasserlöslichkeit von PVAL kann durch Nachbehandlung mit Aldehyden (Acetalisierung) oder Ketonen (Ketalisierung) verändert werden. Als besonders bevorzugt und aufgrund ihrer ausgesprochen guten Kaltwasserlöslichkeit besonders vorteilhaft haben sich hierbei Polyvinylalkohole herausgestellt, die mit den Aldehyd bzw. Ketogruppen von Sacchariden oder Polysacchariden oder Mischungen hiervon acetalisiert bzw. ketalisiert werden. Als äußerst vorteilhaft einzusetzen sind die Reaktionsprodukte aus PVAL und Stärke.

Weiterhin läßt sich die Wasserlöslichkeit durch Komplexierung mit Ni- oder Cu-Salzen oder durch Behandlung mit Dichromaten, Borsäure, Borax verändern und so gezielt auf gewünschte Werte einstellen. Folien aus PVAL sind weitgehend undurchdringlich für Gase wie Sauerstoff, Stickstoff, Helium, Wasserstoff, Kohlendioxid, lassen jedoch Wasserdampf hindurchtreten.

Beispiele geeigneter wasserlöslicher PVAL-Folien sind die unter Bezeichnung "SOLUBLON^{®}" von der Firma Syntana Handelsgesellschaft E. Harke GmbH & Co. erhältlichen PVAL-Folien. Deren Löslichkeit in Wasser läßt sich Grad-genau einstellen, und es sind Folien dieser Produktreihe erhältlich, die in allen für die Anwendung relevanten Temperaturbereichen in wäßriger Phase löslich sind.

Polyvinylpyrrolidone, kurz als PVP bezeichnet, lassen sich durch die folgende allgemeine Formel beschreiben:

PVP werden durch radikalische Polymerisation von 1-Vinylpyrrolidon hergestellt. Handelsübliche PVP haben Molmassen im Bereich von ca. 2.500 bis 750.000 g/mol und werden als weiße, hygroskopische Pulver oder als wäßrige Lösungen angeboten.

Polyethylenoxide, kurz PEOX, sind Polyalkylenglykole der allgemeinen Formel

H-[O-CH₂-CH₂]ₙ-OH

die technisch durch basisch katalysierte Polyaddition von Ethylenoxid (Oxiran) in meist geringe Mengen Wasser enthaltenden Systemen mit Ethylenglykol als Startmolekül hergestellt werden. Sie haben Molmassen im Bereich von ca. 200 bis 5.000.000 g/mol, entsprechend Polymerisationsgraden n von ca. 5 bis >100.000. Polyethylenoxide besitzen eine äußerst niedrige Konzentration an reaktiven Hydroxy-Endgruppen und zeigen nur noch schwache Glykol-Eigenschaften.

Gelatine ist ein Polypeptid (Molmasse: ca. 15.000 bis >250.000 g/mol), das vornehmlich durch Hydrolyse des in Haut und Knochen von Tieren enthaltenen Kollagens unter sauren oder alkalischen Bedingungen gewonnen wird. Die Aminosäuren-Zusammensetzung der Gelatine entspricht weitgehend der des Kollagens, aus dem sie gewonnen wurde, und variiert in Abhängigkeit von dessen Provenienz.

Bevorzugt sind im Rahmen des erfindungsgemäßen Verfahrens Folienmaterialien, welche ein Polymer aus der Gruppe Stärke und Stärkederivate, Cellulose und Cellulosederivate, insbesondere Methylcellulose und Mischungen hieraus umfassen.

Stärke ist ein Homoglykan, wobei die Glucose-Einheiten α-glykosidisch verknüpft sind. Stärke ist aus zwei Komponenten unterschiedlichen Molekulargewichts aufgebaut: aus ca. 20 bis 30% geradkettiger Amylose (MG. ca. 50.000 bis 150.000) und 70 bis 80% verzweigtkettigem Amylopektin (MG. ca. 300.000 bis 2.000.000). Daneben sind noch geringe Mengen Lipide, Phosphorsäure und Kationen enthalten. Während die Amylose infolge der Bindung in 1,4-Stellung lange, schraubenförmige, verschlungene Ketten mit etwa 300 bis 1.200 Glucose-Molekülen bildet, verzweigt sich die Kette beim Amylopektin nach durchschnittlich 25 Glucose-Bausteinen durch 1,6-Bindung zu einem astähnlichen Gebilde mit etwa 1.500 bis 12.000 Molekülen Glucose. Neben reiner Stärke sind zur Herstellung wasserlöslicher Umhüllungen der Waschmittel-, Spülmittel- und Reinigungsmittel-Portionen im Rahmen der vorliegenden Erfindung auch Stärke-Derivate geeignet, die durch polymeranaloge Reaktionen aus Stärke erhältlich sind. Solche chemisch modifizierten Stärken umfassen dabei beispielsweise Produkte aus Veresterungen bzw. Veretherungen, in denen Hydroxy-Wasserstoffatome substituiert wurden. Aber auch Stärken, in denen die Hydroxy-Gruppen gegen funktionelle Gruppen, die nicht über ein Sauerstoffatom gebunden sind, ersetzt wurden, lassen sich als Stärke-Derivate einsetzen. In die Gruppe der Stärke-Derivate fallen beispielsweise Alkalistärken, Carboxymethylstärke (CMS), Stärkeester und -ether sowie Aminostärken.

Reine Cellulose weist die formale Bruttozusammensetzung (C₆H₁₀O₅)ₙ auf und stellt formal betrachtet ein β-1,4-Polyacetal von Cellobiose dar, die ihrerseits aus zwei Molekülen Glucose aufgebaut ist. Geeignete Cellulosen bestehen dabei aus ca. 500 bis 5.000 Glucose-Einheiten und haben demzufolge durchschnittliche Molmassen von 50.000 bis 500.000. Als Desintegrationsmittel auf Cellulosebasis verwendbar sind im Rahmen der vorliegenden Erfindung auch Cellulose-Derivate, die durch polymeranaloge Reaktionen aus Cellulose erhältlich sind. Solche chemisch modifizierten Cellulosen umfassen dabei beispielsweise Produkte aus Veresterungen bzw. Veretherungen, in denen Hydroxy-Wasserstoffatome substituiert wurden. Aber auch Cellulosen, in denen die Hydroxy-Gruppen gegen funktionelle Gruppen, die nicht über ein Sauerstoffatom gebunden sind, ersetzt wurden, lassen sich als Cellulose-Derivate einsetzen. In die Gruppe der Cellulose-Derivate fallen beispielsweise Alkalicellulosen, Carboxymethylcellulose (CMC), Celluloseester und -ether sowie Aminocellulosen.

Weitere bevorzugte Folienmaterialien sind dadurch gekennzeichnet, daß sie Hydroxypropylmethylcellulose (HPMC) umfaßen, welche einen Substitutionsgrad (durchschnittliche Anzahl von Methoxygruppen pro Anhydroglucose-Einheit der Cellulose) von 1,0 bis 2,0, vorzugsweise von 1,4 bis 1,9, und eine molare Substitution (durchschnittliche Anzahl von Hydroxypropoxylgruppen pro Anhydroglucose-Einheit der Cellulose) von 0,1 bis 0,3, vorzugsweise von 0,15 bis 0,25, aufweist.

Bevorzugte erfindungsgemäße Verfahren sind dadurch gekennzeichnet, daß mindestens eines der eingesetzten Folienmaterialien transparent oder transluzent ist.

Das beispielsweise zum Tiefziehen und/oder Versiegeln eingesetzte Folienmaterial ist vorzugsweise transparent. Unter Transparenz ist im Sinne dieser Erfindung zu verstehen, daß die Durchlässigkeit innerhalb des sichtbaren Spektrums des Lichts (410 bis 800 nm) größer als 20%, vorzugsweise größer als 30%, äußerst bevorzugt größer als 40% und insbesondere größer als 50% ist. Sobald somit eine Wellenlänge des sichtbaren Spektrums des Lichtes eine Durchlässigkeit größer als 20% aufweist, ist es im Sinne der Erfindung als transparent zu betrachten.

Erfindungsgemäß hergestellte Mittel, zu deren Herstellung transparentes Folienmaterial eingesetzt wurde, können ein Stabilisierungsmittel enthalten. Stabilisierungsmittel im Sinne der Erfindung sind Materialien, welche die von dem Folienmaterial wenigstens anteilsweise umschlossenen Inhaltsstoffe vor Zersetzung oder Desaktivierung durch Lichteinstrahlung schützen. Als besonders geeignet haben sich hier Antioxidantien, UV-Absorber und Fluoreszensfarbstoffe erwiesen.

Besonders geeignete Stabilisierungsmittel im Sinne der Erfindung sind die Antioxidantien. Um unerwünschte, durch Lichteinstrahlung und damit radikalischer Zersetzung verursachte Veränderungen an den Formulierungen zu verhindern, können die Formulierungen Antioxidantien enthalten. Als Antioxidantien können dabei beispielsweise durch sterisch gehinderte Gruppen substituierte Phenole, Bisphenole und Thiobisphenole verwendet werden. Weitere Beispiele sind Propylgallat, Butylhydroxytoluol (BHT), Butylhydroxyanisol (BHA), t-Butylhydrochinon (TBHQ), Tocopherol und die langkettigen (C8-C22) Ester der Gallussäure, wie Dodecylgallat. Andere Substanzklassen sind aromatische Amine, bevorzugt sekundäre aromatische Amine und substituierte p-Phenylendiamine, Phosphorverbindungen mit dreiwertigem Phosphor wie Phosphine, Phosphite und Phosphonite, Zitronensäuren und Zitronensäurederivate, wie Isopropylcitrat, Endiol-Gruppen enthaltende Verbindungen, sogenannte Reduktone, wie die Ascorbinsäure und ihre Derivate, wie Ascorbinsäurepalmitat, Organoschwefelverbindungen, wie die Ester der 3,3'-Thiodipropionsäure mit C₁₋₁₈-Alkanolen, insbesondere C₁₀₋₁₈-Alkanolen, Metallionen-Desaktivatoren, die in der Lage sind, die Autooxidation katalysierende Metallionen, wie z.B. Kupfer, zu komplexieren, wie Nitrilotriessigsäure und deren Abkömmlinge und ihre Mischungen. Antioxidantien können in den Formulierungen in Mengen bis 35 Gew.-%, vorzugsweise bis 25 Gew.-%, besonders bevorzugt von 0,01 bis 20 und insbesondere von 0,03 bis 20 Gew.-% enthalten sein.

Eine weitere Klasse bevorzugt einsetzbarer Stabilisierungsmittel sind die UV-Absorber. UV-Absorber können die Lichtbeständigkeit der Rezepturbestandteile verbessern. Darunter sind organische Substanzen (Lichtschutzfilter) zu verstehen, die in der Lage sind, ultraviolette Strahlen zu absorbieren und die aufgenommene Energie in Form längerwelliger Strahlung, z.B. Wärme wieder abzugeben. Verbindungen, die diese gewünschten Eigenschaften aufweisen, sind beispielsweise die durch strahlungslose Desaktivierung wirksamen Verbindungen und Derivate des Benzophenons mit Substituenten in 2- und/oder 4-Stellung. Weiterhin sind auch substituierte Benzotriazole, wie beispielsweise das wasserlösliche Benzolsulfonsäure-3-(2H-benzotriazol-2-yl)4-hydroxy-5-(methylpro-pyl)-mononatriumsalz (Cibafast^{®} H), in 3-Stellung Phenylsubstituierte Acrylate (Zimtsäurederivate), gegebenenfalls mit Cyanogruppen in 2-Stellung, Salicylate, organische Ni-Komplexe sowie Naturstoffe wie Umbelliferon und die körpereigene Urocansäure geeignet. Besondere Bedeutung haben Biphenyl- und vor allem Stilbenderivate, die kommerziell als Tinosorb^{®} FD oder Tinosorb^{®} FR ex Ciba erhältlich sind. Als UV-B-Absorber sind zu nennen 3-Benzylidencampher bzw. 3-Benzylidennorcampher und dessen Derivate, z.B. 3-(4-Methylbenzyliden)campher; 4-Aminobenzoesäurederivate, vorzugsweise 4-(Dimethylamino)benzoesäure-2-ethylhexylester, 4-(Dimethylamino)benzoesäure-2-octyl-ester und 4-(Dimethylamino)benzoesäureamylester; Ester der Zimtsäure, vorzugsweise 4-Methoxyzimtsäure-2-ethylhexylester, 4-Methoxyzimtsäurepropylester, 4-Methoxyzimtsäureisoamylester, 2-Cyano-3,3-phenylzimtsäure-2-ethylhexylester (Octocrylene); Ester der Salicylsäure, vorzugsweise Salicylsäure-2-ethylhexylester, Salicylsäure-4-isopropyl-benzylester, Salicylsäurehomomenthylester; Derivate des Benzophenons, vorzugsweise 2-Hydroxy-4-methoxybenzophenon, 2-Hydroxy-4-methoxy-4'-methylbenzophenon, 2,2'-Dihydroxy-4-methoxybenzophenon; Ester der Benzalmalonsäure, vorzugsweise 4-Methoxybenzmalonsäuredi-2-ethylhexylester; Triazinderivate, wie z.B. 2,4,6-Trianilino-(p-carbo-2'-ethyl-1'-hexyloxy)-1,3,5-triazin und Octyl Triazon oder Dioctyl Butamido Triazone (Uvasorb® HEB); Propan-1,3-dione, wie z.B. 1-(4-tert.Butylphenyl)-3-(4'methoxy-phenyl)propan-1,3-dion; Ketotricyclo(5.2.1.0)decan-Derivate. Weiterhin geeignet sind 2-Phenylbenzimidazol-5-sulfonsäure und deren Alkali-, Erdalkali-, Ammonium-, Alkylammonium-, Alkanolammonium- und Glucammoniumsalze; Sulfonsäurederivate von Benzophenonen, vorzugsweise 2-Hydroxy-4-methoxybenzophenon-5-sulfonsäure und ihre Salze; Sulfonsäurederivate des 3-Benzylidencamphers, wie z.B. 4-(2-Oxo-3-bornylidenmethyl)benzol-sulfonsäure und 2-Methyl-5-(2-oxo-3-bornyliden)sulfonsäure und deren Salze.

Als typische UV-A-Filter kommen insbesondere Derivate des Benzoylmethans in Frage, wie beispielsweise 1-(4'-tert.Butylphenyl)-3-(4'-methoxyphenyl)propan-1,3-dion, 4-tert.-Butyl-4'-methoxydibenzoylmethan (Parsol 1789), 1-Phenyl-3-(4'-isopropylphenyl)-propan-1,3-dion sowie Enaminverbindungen. Die UV-A und UV-B-Filter können selbstverständlich auch in Mischungen eingesetzt werden. Neben den genannten löslichen Stoffen kommen für diesen Zweck auch unlösliche Lichtschutzpigmente, nämlich feindisperse, vorzugsweise nanoisierte Metalloxide bzw. Salze in Frage. Beispiele für geeignete Metalloxide sind insbesondere Zinkoxid und Titandioxid und daneben Oxide des Eisens, Zirkoniums, Siliciums, Mangans, Aluminiums und Cers sowie deren Gemische. Als Salze können Silicate (Talk), Bariumsulfat oder Zinkstearat eingesetzt werden. Die Oxide und Salze werden in Form der Pigmente bereits für hautpflegende und hautschützende Emulsionen und dekorative Kosmetik verwendet. Die Partikel sollten dabei einen mittleren Durchmesser von weniger als 100 nm, vorzugsweise zwischen 5 und 50 nm und insbesondere zwischen 15 und 30 nm aufweisen. Sie können eine sphärische Form aufweisen, es können jedoch auch solche Partikel zum Einsatz kommen, die eine ellipsoide oder in sonstiger Weise von der sphärischen Gestalt abweichende Form besitzen, Die Pigmente können auch oberflächenbehandelt, d.h. hydrophilisiert oder hydrophobiert vorliegen. Typische Beispiele sind gecoatete Titandioxide, wie z.B. Titandioxid T 805 (Degussa) oder Eusolex® T2000 (Merck). Als hydrophobe Coatingmittel kommen dabei vor allem Silicone und dabei speziell Trialkoxyoctylsilane oder Simethicone in Frage. Vorzugsweise wird mikronisiertes Zinkoxid verwendet.

Eine weitere bevorzugt einzusetzende Klasse von Stabilisierungsmitteln sind die Fluoreszenzfarbstoffe. Zu ihnen zählen die 4,4'-Diamino-2,2'-stilbendisulfonsäuren (Flavonsäuren), 4,4'-Distyrylbiphenylen, Methyl-umbelliferone, Cumarine, Dihydrochinolinone, 1,3-Diarylpyrazoline, Naphthalsäureimide, Benzoxazol-, Benzisoxazol- und Benzimidazol-Systeme sowie der durch Hetero-cyclen substituierten Pyrenderivate. Von besonderer Bedeutung sind dabei die Sulfonsäuresalze der Diaminostilben-Derivate sowie polymere Fluoreszenzstoffe.

Bevorzugte Verfahrensvarianten sind dabei dadurch gekennzeichnet, daß die in Schritt b) des erfindungsgemäßen Verfahrens eingesetzte Folienmaterialien eine Dicke zwischen 5 und 2000µm, vorzugsweise zwischen 10 und 1000µm, besonders bevorzugt zwischen 15 und 500 µm, ganz besonders bevorzugt zwischen 20 und 200 µm und insbesondere zwischen 25 und 100 µm aufweisen.

Bei den eingesetzten Folien kann sich um ein- oder mehrschichtige Folien (Laminatfolien) handeln. Unabhängig von ihrem chemischen oder physikalischen Aufbau beträgt der Wassergehalt der Folienmaterialien vorzugsweise unterhalb 10 Gew.-%, besonders bevorzugt unterhalb 7 Gew.-%, ganz besonders bevorzugt unterhalb 5 Gew.-% und insbesondere unterhalb 4 Gew.-%.

In Schritt c) des erfindungsgemäßen Verfahrens wird das erste Folienmaterial in die Kavität tiefgezogen; indem in der Kavität des Formkörpers ein Unterdruck erzeugt wird.

In einer bevorzugten Verfahrensvariante wird die eingesetzte Verpackungsfolie vor dem Einformen konditioniert. Dabei sind solche erfindungsgemäßen Verfahren besonders bevorzugt, bei denen die Verpackungsfolie vor dem Tiefziehen in Schritt c) durch Erwärmen und/oder Lösungsmittelauftrag vorbehandelt wird. Wird das Folienmaterial vor oder während des Tiefziehens in die Kavität des Formkörpers durch die Einwirkung von Wärme vorbehandelt, wird diese hierzu vorzugsweise für bis zu 5 Sekunden, vorzugsweise für 0.1 bis 4 Sekunden, besonders bevorzugt für 0,2 bis 3 Sekunden und insbesondere für 0,4 bis 2 Sekunden auf Temperaturen oberhalb 60°C, vorzugsweise oberhalb 80°C, besonders bevorzugt zwischen 100 und 120°C und insbesondere auf Temperaturen zwischen 105 und 115°C erwärmt. Derartig vorbehandelte Folienmaterialien formen sich in bevorzugten Verfahrensvarianten in Schritt c) bereits aufgrund ihres Eigengewichtes in die Kavität des Formkörpers ein.

Zur Erzeugung des Unterdrucks eignen sich alle dem Fachmann für diese Zwecke bekannten Pumpen, insbesondere bevorzugt werden die für ein Grobvakuum einsetzbaren Wasserstrahl-, Flüssigkeitsdampfstrahl-, Wasserring- u. Kolben-Pumpen. Bevorzugt eingesetzt werden können aber beispielsweise auch Drehschieber-, Sperrschieber-, Trochoiden- und Sorptions-Pumpen sowie sogenannte Rootsgebläse und Kryopumpen. Zur Einstellung eines Feinvakuums sind Drehschieber-Pumpen, Diffusionspumpen, Rootsgebläse, Verdränger-, Turbomolekular-, Sorptions-, lonengetter-Pumpen (Getter) bevorzugt.

In einer bevorzugten Ausführungsform des erfindungsgemäßen Verfahrens beträgt der erzeugte Unterdruck zwischen -100 und -1013 mbar, vorzugsweise zwischen -200 und -1013 mbar, besonders bevorzugt zwischen -400 und -1013 mbar und insbesondere zwischen -800 und - 1013 mbar.

Der Unterdruck kann in der Kavität durch unterschiedliche Verfahrensweisen erzeugt werden. Im einfachsten Fall handelt es sich bei der Kavität um einen der eingangs beschriebenen Durchbrüche. Durch Anlegen eines Unterdrucks an eine der Öffnungen des Durchbruchs, welcher in Schritt b) nicht durch ein erstes Folienmaterial bedeckt wurde, kann das Folienmaterial in die Kavität tiefgezogen werden.

Bevorzugt wird im Rahmen der vorliegenden Anmeldung demnach ein Verfahren zur Herstellung einer Dosiereinheit für Wasch- oder Reinigungsmittel, umfassend die Schritte
a) Bereitstellen eines Formkörpers mit mindestens einer Kavität in Form eines Durchbruchs;
b) Auflegen eines ersten Folienmaterials auf die Formkörperoberfläche über eine Öffnung des Durchbruchs;
c) Tiefziehen des ersten Folienmaterials in den Durchbruch durch Anlegen eines Unterdrucks an eine Öffnung des Durchbruchs, welcher nicht von dem ersten Folienmaterial bedeckt ist;
d) Einfüllen einer wasch- oder reinigungsaktiven Substanz auf das Folienmaterial in der Kavität.

Wie eingangs erläutert, handelt es sich bei dem Formkörper mit dem Durchbruch vorzugsweise um eine Ringtablette. In einer besonders bevorzugten Ausführungsform umfasst die Anmeldung daher insbesondere ein Verfahren zur Herstellung einer Dosiereinheit für Wasch- oder Reinigungsmittel, umfassend die Schritte
a) Bereitstellen einer Ringtablette;
b) Auflegen eines ersten Folienmaterials auf die Formkörperoberfläche über eine Öffnung der Ringtablette;
c) Tiefziehen des ersten Folienmaterials in die Kavität der Ringtablette durch Anlegen eines Unterdrucks an die weitere Öffnung;
d) Einfüllen einer wasch- oder reinigungsaktiven Substanz auf das Folienmaterial in der Kavität.

Als Ringformkörper oder Ringtabletten werden solche Formkörper bezeichnet, die in ihrer Oberfläche zwei miteinander verbundene Öffnungen aufweisen. Diese miteinander verbundenen Öffnungen bilden einen den Körper bzw. die Tablette durchdringenden Durchbruch, welcher vorzugsweise zwei einander gegenüberliegende Seiten miteinander verbindet.

Werden in dem erfindungsgemäßen Verfahren zur Herstellung der Wasch- oder Reinigungsmitteldosiereinheiten Ringtabletten eingesetzt, so erfolgt das Tiefziehen des Folienmaterials in den Durchbruch dieser Ringtabletten in einer besonders bevorzugten Ausführungsform nachdem in den Durchbruch der Ringtablette ein Formwerkzeug eingebracht wurde. Dieses Formwerkzeug kann in den Durchbruch eingebracht werden bevor oder nach nachdem das erste Foliematerial auf die Formkörperoberfläche über die Öffnung der Ringtablette aufgelegt wird. Selbstverständlich kann das Einbringen des Formwerkzeugs auch gleichzeitig mit dem Auflegen des Foliematerials erfolgen. Das Formwerkzeug dient in dieser Verfahrensvariante als "Platzhalter" und verringert das Hohlraumvolumen des Durchbruchs, in welches das Folienmaterial tiefgezogen werden kann. Die durch das Tiefziehen des Folienmaterials gebildete Aufnahmekammer wird folglich nicht den gesamten Durchbruch sondern ausschließlich das in dem Durchbruch nach dem Einbringen des Formwerkzeugs verbleibende Hohlraumvolumen ausfüllen. Die aus dem Folienmaterial gebildete Aufnahmekammer füllt den Durchbruch folglich nur anteilsweise aus.

Ein bevorzugter Gegenstand der vorliegenden Anmeldung ist daher ein Verfahren zur Herstellung einer Dosiereinheit für Wasch- oder Reinigungsmittel, umfassend die Schritte
a) Bereitstellen eines Ringformkörpers, vorzugsweise einer Ringtablette;
b) Einbringen eines Formwerkzeugs durch eine erste Öffnung des Durchbruchs der Ringtablette in diesen Durchbruch;
c) Auflegen eines ersten, vorzugsweise wasserlöslichen Folienmaterials auf die Formkörperoberfläche über die zweite Öffnung des Durchbruchs;
d) Tiefziehen des ersten Folienmaterials in den Durchbruch der Ringtablette unter Ausbildung einer Aufnahmekammer, die den Durchbruch nur anteilsweise ausfüllt;
e) Einfüllen einer wasch- oder reinigungsaktiven Substanz in die in Schritt d) gebildete Aufnahmekammer.

Wie bereits ausgeführt können die Verfahrensschritte b) und c) in dieser bevorzugten Verfahrensvariante in umgekehrter Reihenfolge oder auch zeitgleich erfolgen.

Durch das Einbringen des Formwerkzeugs in den Durchbruch der Ringtablette wird dieser Durchbruch anteilsweise jedoch nicht vollständig ausgefüllt. Bevorzugt werden insbesondere solche Verfahren, bei denen das Formwerkzeug zwischen 5 und 95 Vol.-%, vorzugsweise zwischen 10 und 90 Vol.-%, bevorzugt zwischen 15 und 85 Vol.-% und insbesondere zwischen 20 und 80 Vol.-% des Durchbruchs der Ringtablette ausfüllt.

Als Werkstoffe zur Herstellung der Formwerkzeuge eignen sich insbesondere Metalle oder Metallegierungen sowie, vorzugsweise polymere, Kunststoffe. Alternativ sind selbstverständlich auch metallische Formwerkzeuge mit, vorzugsweise polymeren, Beschichtungen einsetzbar. Derartige Beschichtungen sind beispielsweise geeignet, um die chemische oder physikalische Stabilität der Formwerkzeuge, etwa gegen Korrosion oder mechanische Belastung zu erhöhen. Weiterhin eignen sich polymere Beschichtungen zur Verhinderung von Anhaftungen an der Oberfläche des Formwerkzeugs.

In bevorzugten Verfahren ist das in den Durchbruch der Ringtablette eingebrachte Formwerkzeug hinsichtlich seiner Raumform an die Raumform des Durchbruchs der Ringtablette angepasst. So liegt das Formwerkzeug vorzugsweise eng an der Innenwand der Ringtablette, das heißt an der Wand des Durchbruchs, an. Bevorzugt werden insbesondere solche Verfahren, bei denen der Abstand zwischen dem in den Durchbruch eingebrachten Formwerkzeug und der Innenwand der Ringtablette weniger als 10 mm, vorzugsweise weniger als 5 mm bevorzugt weniger als 3 mm und insbesondere zwischen 0,1 und 2 mm beträgt.

Das Formwerkzeug weist vorzugsweise einen rotationssymmetrischen horizontalen Querschnitt auf. Besonders bevorzugte Formwerkzeugen zeichnen sich durch einen dreieckigen oder viereckigen, vorzugsweise quadratischen, horizontalen Querschnitt aus. Die Ecken dieser Formwerkzeuge sind vorzugsweise abgerundet. In einer alternativen, gleichfalls bevorzugten Ausführungsform ist der horizontale Querschnitt des in den Ringformkörper eingebrachten Formwerkzeugs oval oder kreisrund.

Die Oberseite des Formwerkzeugs, das heißt die dem auf die Öffnung der Ringtablette aufgelegten ersten Foliematerial zugewandte Seite des Formwerkzeugs kann in unterschiedlicher Weise ausgestaltet sein. Da das in Schritt c) auf die Öffnung der Ringtablette aufgebrachte Folienmaterial in Schritt d) dieser bevorzugten Ausführungsvariante in den mit dem Formwerkzeug wenigstens anteilsweise befüllten Durchbruch tiefgezogen wird, vorzugsweise derart tiefgezogen wird, dass dieses Foliematerial eng an der Oberseite des Formwerkzeugs anliegt, kann durch die räumliche Ausgestaltung der Oberseite des Formkörpers unmittelbar auch die räumliche Ausgestaltung der Bodenfläche der durch den Tiefziehvorgang hergestellten Aufnahmekammer beeinflusst werden. So resultiert aus dem Einsatz eines Formwerkzeugs mit einer planen Oberseite eine. unter Berücksichtigung der naturgemäß bei Tiefziehverfahren auftretenden Rückschrumpfung des tiefgezogenen Folienmaterials, im wesentlichen plane Bodenfläche der Aufnahmekammer.

Mit besonderem Vorzug werden in dieser Verfahrensvariante Formwerkzeuge mit planer, konkaver oder konvexer Oberseite, insbesondere jedoch Formwerkzeuge mit konkaver Oberseite eingesetzt. In einer besonders bevorzugten Variante weist die Oberseite des Formwerkzeugs sowohl plane als auch gewölbte, als konkave und/oder konvexe Teilbereiche auf. Ganz besonders bevorzugt werden Formwerkzeuge mit einem umlaufenden planen Randbereich und eine von diesem planen Randbereich umschlossenen konkaven Innenteil, das heißt einer von diesem planen Randbereich umschlossenen Mulde.

Mit besonderem Vorzug ist das in den Durchbruch der Ringtablette eingebrachte Formwerkzeug derart ausgestaltet, dass durch Anlegen eines Unterdrucks an das Formwerkzeug der Gasraum zwischen dem Formwerkzeug und dem auf die Öffnung der Ringtablette aufgebrachten Foliematerial evakuiert werden kann. Bevorzugte Formwerkzeuge weisen daher Einkerbungen, Furchen oder Bohrungen auf, mittels derer durch Anlegen eines Unterdrucks der Gasraum zwischen dem Formwerkzeug und dem auf die Öffnung der Ringtabletten aufgelegtem ersten Folienmaterial mindestens anteilsweise evakuiert und auf diese Weise das Foliematerial in den Durchbruch tiefgezogen werden kann.

Wird nach dem Einbringen des Formwerkzeugs in den Durchbruch der Ringtablette in Schritt d) dieser bevorzugten Verfahrensvariante das Folienmaterial in den Durchbruch der Ringtablette tiefgezogen, so kann die durch das Tiefziehen des Folienmaterials gebildete Aufnahmekammer naturgemäß maximal jenen Raum in dem Durchbruch ausfüllen, der nicht durch das Formwerkzeug eingenommen wird. Durch das Einfüllen einer wasch- oder reinigungsaktiven Substanz in diese Aufnahmekammer in dem nachfolgenden Schritt e) wird der Durchbruch der Ringtabletten folglich auch nur teilweise befüllt. Das Tiefziehen erfolgt vorzugsweise durch Anlegen eines Unterdrucks, kann beispielsweise jedoch auch durch Einwirkung eines Stempels erfolgen.

Die durch das Tiefziehen des ersten Foliematerials gebildete Aufnahmekammer wird vorzugsweise mit einer fließfähigen Substanz befüllt. Bei den fließfähigen Substanzen kann es sich um Feststoffe oder Flüssigkeiten handeln, wobei mit besonderem Vorzug Flüssigkeit(en) und/oder Gel(e) und/oder Pulver und/oder Granulat(e) und/oder Extrudat(e) und/oder Kompaktat(e) eingesetzt werden. Eine genauere Beschreibung dieser fließfähigen Substanzen erfolgt weiter unten im Text.

Nach dem Befüllen der Aufnahmekammer mit der wasch- oder reinigungsaktiven Substanz wird diese Aufnahmekammer vorzugsweise versiegelt. Als Siegelmaterialien eignen sich beispielsweise erstarrende Schmelzen oder Flüssigkeiten oder vorzugsweise passgenaue Formkörper. Mit besonderem Vorzug werden als Siegelmaterialien jedoch wasserlösliche Folienmaterialien eingesetzt.

Ein weiterer bevorzugter Gegenstand der vorliegenden Anmeldung ist damit ein Verfahren zur Herstellung einer Dosiereinheit für Wasch- oder Reinigungsmittel, umfassend die Schritte
a) Bereitstellen eines Ringformkörpers, vorzugsweise einer Ringtablette;
b) Einbringen eines Formwerkzeugs durch eine erste Öffnung des Durchbruchs der Ringtablette in diesen Durchbruch;
c) Auflegen eines ersten, vorzugsweise wasserlöslichen Folienmaterials auf die Formkörperoberfläche über die zweite Öffnung des Durchbruchs;
d) Tiefziehen des ersten Folienmaterials in den Durchbruch der Ringtablette unter Ausbildung einer Aufnahmekammer, die den Durchbruch nur anteilsweise ausfüllt;
e) Einfüllen einer wasch- oder reinigungsaktiven Substanz in die in Schritt d) gebildete Aufnahmekammer;
f) Versiegeln der befüllten Aufnahmekammer.

Zur Versiegelung und haftenden Verbindung des ersten Folienmaterials mit dem weiteren wasserlöslichen Folienmaterial können beispielsweise Lösungs- und/oder Klebemittel eingesetzt werden. Mit besonderem Vorzug erfolgt die Versiegelung jedoch mittels Wärmeeinwirkung, vorzugsweise durch Laserschweißen oder Heißsiegelung.

Die Versiegelung kann grundsätzlich im Bereich des Formkörpers der Ringtablette selbst und/oder im Bereich des Durchbruchs erfolgen. Im ersten Fall weisen die Dosiereinheiten eine, vorzugsweise umlaufende, Siegelnaht auf, die in unmittelbarem Kontakt mit dem Formkörper steht; im zweiten Fall liegt die, vorzugsweise umlaufende, Siegelnaht im Bereich des Durchbruchs und berührt den Formkörper nicht.

Wie zuvor bereits ausgeführt werden in dieser bevorzugten Verfahrensvariante mit besonderem Vorzug Formwerkzeuge eingesetzt, deren Oberseite einen umlaufenden planen Randbereich und einen von diesem planen Randbereich umschlossenen, konkaven Innenteil, das heißt eine von diesem planen Randbereich umschlossene Mulde, aufweisen. Mit besonderem Vorzug erfolgt die Versiegelung des tiefgezogenen ersten Folienmaterials mit dem zur Versiegelung herangezogenen weiteren wasserlöslichen Folienmaterial mittels Heißsiegelung, wobei die, die Aufnahmekammer verschließende, vorzugsweise umlaufende Siegelnaht, mit besonderem Vorzug den Formkörper nicht berührt, also beispielsweise im Bereich des Durchbruchs erzeugt wird.

Ein weiterer bevorzugter Gegenstand der vorliegenden Anmeldung ist damit ein Verfahren zur Herstellung einer Dosiereinheit für Wasch- oder Reinigungsmittel, umfassend die Schritte
a) Bereitstellen eines Ringformkörpers, vorzugsweise einer Ringtablette;
b) Einbringen eines Formwerkzeugs, dessen Oberseite einen umlaufenden planen Randbereich aufweist, durch eine erste Öffnung des Durchbruchs der Ringtablette in diesen Durchbruch;
c) Auflegen eines ersten, vorzugsweise wasserlöslichen Folienmaterials auf die Formkörperoberfläche über die zweite Öffnung des Durchbruchs;
d) Tiefziehen des ersten Folienmaterials in den Durchbruch der Ringtablette unter Ausbildung einer Aufnahmekammer, die den Durchbruch nur anteilsweise ausfüllt;
e) Einfüllen einer wasch- oder reinigungsaktiven Substanz in die in d) gebildete Aufnahmekammer;
f) Versiegeln der befüllten Aufnahmekammer durch Aufbringen eines wasserlöslichen Folienmaterials auf die befüllte Aufnahmekammer und Heißsiegelung des ersten Folienmaterials mit dem wasserlöslichen Folienmaterials im planen Randbereichs des Formwerkzeugs.

Durch die Versiegelung der beiden die Aufnahmekammer bildenden Folienmaterialien im Bereich des planen Randbereichs des Formwerkzeug kann die Dichtigkeit der versiegelten Aufnahmekammern gegenüber herkömmlichen Verfahren deutlich erhöht werden. Mit besonderem Vorzug werden in dieser Verfahrensvariante metallische Formwerkzeuge eingesetzt. Mit besonderem Vorzug werden sind die eingesetzten Formwerkzeuge beheizbar.

Nach Abschluß der Versiegelung resultieren Wasch- oder Reinigungsmitteldosiereinheiten, umfassend eine Ringtablette und eine den Durchbruch der Ringtablette anteilsweise ausfüllende, befüllte, vorzugsweise wasserlösliche Aufnahmekammer. Ringtablette und befüllte Aufnahmekammer sind vorzugsweise haftend miteinander verbunden. Diese haftende Verbindung kann beispielsweise durch Verkleben der Ringtablette mit dem in Schritt c) über die Öffnung der Ringtablette aufgelegten ersten Foliematerial oder durch Heißsiegelung des ersten Folienmaterials auf die Oberfläche der Ringtablette erfolgen. Der Durchbruch der Ringtablette ist unterhalb der wasserlöslichen Aufnahmekammer nicht befüllt.

In einer bevorzugten Ausführungsform der zuvor beschriebenen Verfahrensvariante wird das Formwerkzeug nach Abschluß der Versiegelung aus dem Durchbruch entfernt und der in dem Durchbruch unterhalb der befüllten Aufnahmekammer befindliche Hohlraum mit einer weiteren, vorzugsweise fließfähigen, wasch- oder reinigungsaktiven Substanz befüllt. Hierzu wird die teilweise befüllte Ringtablette vorzugsweise zunächst umgedreht. Nach dem Befüllen wird vorzugsweise auch die zweite Öffnung des Durchbruchs versiegelt, wobei wiederum mit besonderem Vorzug die weiter oben genannten Siegelmaterialien, insbesondere wasserlösliche Folienmaterialien eingesetzt werden.

Ein weiterer bevorzugter Gegenstand der vorliegenden Anmeldung ist damit ein Verfahren zur Herstellung einer Dosiereinheit für Wasch- oder Reinigungsmittel, umfassend die Schritte
a) Bereitstellen eines Ringformkörpers, vorzugsweise einer Ringtablette;
b) Einbringen eines Formwerkzeugs, dessen Oberseite vorzugsweise einen umlaufenden planen Randbereich aufweist, durch eine erste Öffnung des Durchbruchs der Ringtablette in diesen Durchbruch;
c) Auflegen eines ersten, vorzugsweise wasserlöslichen Folienmaterials auf die Formkörperoberfläche über die zweite Öffnung des Durchbruchs;
d) Tiefziehen des ersten Folienmaterials in den Durchbruch der Ringtablette bis auf die Oberseite des Formwerkzeugs unter Ausbildung einer Aufnahmekammer, die den Durchbruch nur anteilsweise ausfüllt;
e) Einfüllen einer wasch- oder reinigungsaktiven Substanz in die in d) gebildete Aufnahmekammer;
f) Versiegeln der befüllten Aufnahmekammer durch Aufbringen eines wasserlöslichen Folienmaterials auf die befüllte Aufnahmekammer und Heißsiegelung des ersten, vorzugsweise wasserlöslichen Folienmaterials mit diesem wasserlöslichen Folienmaterials, wobei die Versiegelung vorzugsweise im planen Randbereichs des Formwerkzeug erfolgt;
g) Entfernen des Formwerkzeugs durch die erste Öffnung aus dem Durchbruch der Ringtablette und Einfüllen einer weiteren wasch- oder reinigungsaktiven Substanz in den zuvor von dem Formwerkzeug eingenommen Bereich des Durchbruchs;
h) Versiegeln der ersten Öffnung des befüllten Durchbruchs mit einem, vorzugsweise wasserlöslichen, Foliematerial.

Besonders bevorzugt werden Verfahrensvarianten, bei denen in mindestens einem der Verfahrensschritte e) oder h) eine wasch- oder reinigungsaktive Flüssigkeit oder ein wasch- oder reinigungsaktives Gel eingefüllt wird. Ganz besonders bevorzugt werden Verfahren, bei denen in Schritt e) eine wasch- oder reinigungsaktive Flüssigkeit oder ein wasch- oder reinigungsaktives Gel eingefüllt wird, während in Schritt h) ein fließfähiger, wasch- oder reinigungsaktiver Feststoff, vorzugsweise ein Pulver oder ein Granulat oder ein Extrudat, eingefüllt wird.

Unabhängig von der Natur der Verfahrensvariante wird das erste Foliematerial in Schritt c) bzw. in Schritt d) des erfindungsgemäßen Verfahrens vorzugsweise durch Anlegen eines Unterdrucks tiefgezogen. In einer weiteren bevorzugten Verfahrensvariante wird der Unterdruck in der Kavität durch Anlegen eines Unterdrucks an ein Loch oder eine Einkerbung erzeugt, welche(s) die Kavität mit dem Teil der Oberfläche des Formkörpers (außerhalb der Kavität) verbindet, der nicht durch das erste Folienmaterial aus Schritt b) bedeckt ist. Bei einem solchen Loch kann es sich beispielsweise um eine Bohrung handeln, welche die Kavität mit einer Seitenfläche oder der Unterseite des Formkörpers verbindet. Eine solche Bohrung weist vorzugsweise einen Durchmesser unterhalb 5 mm, vorzugsweise unterhalb 3 mm und insbesondere unterhalb 2 mm auf. Selbstverständlich kann die Kavität auch durch mehr als ein Loch mit einer oder mehreren Außenseiten verbunden sein. der Formkörper auch mehr als eine Bohrung aufweisen. Alternativ oder ergänzend kann der Formkörper weiterhin Einkerbungen aufweisen. Diese Kerben oder Furchen münden in der Öffnung der Kavitätsöffnung und führen von dort vorzugsweise bis an eine Seitenfläche des Formkörpers. Die Breite dieser Einkerbungen beträgt vorzugsweise weniger als 10 mm, bevorzugt weniger als 7 mm, besonders bevorzugt weniger als 4 mm und insbesondere weniger als 2 mm. Die Tiefe der Einkerbungen liegt vorzugsweise im Bereich zwischen 1 und 15 mm, vorzugsweise zwischen 1 und 10 mm und insbesondere zwischen 1 und 5 mm.

Bei einer weiteren Variante des erfindungsgemäßen Verfahrens wird das erste Folienmaterial durch Anlegen eines Unterdrucks an ein Loch oder eine Einkerbung, welche(s) die Kavität mit dem Teil der Oberfläche des Formkörpers (außerhalb der Kavität) verbindet, der nicht durch das erste Folienmaterial aus Schritt b) bedeckt ist, in die Kavität tiefgezogen.

Ein weiterer bevorzugter Gegenstand dieser Anmeldung ist damit ein Verfahren zur Herstellung einer Dosiereinheit für Wasch- oder Reinigungsmittel, umfassend demnach die Schritte
a) Bereitstellen eines Formkörpers mit mindestens einer Kavität in Form einer Mulde;
a') Optional anteilsweises Befüllen der Mulde mit einer wasch- oder reinigungsaktiven Zusammensetzung, vorzugsweise einer festen wasch- oder reinigungsaktiven Zusammensetzung, welche besonders bevorzugt mindestens eine Substanz aus der Gruppe der Gerüststoffe, Enzyme, Bleichmittel, Bleichaktivatoren, Bleichkatalysatoren, Silberschutzmittel und Glaskorrosionsinhibitoren enthält;
b) Auflegen eines ersten Folienmaterials auf die Formkörperoberfläche über die Öffnung der Mulde;
c) Tiefziehen des ersten Folienmaterials in die Mulde durch Anlegen eines Unterdrucks an ein Loch oder eine Einkerbung erzeugt, welche(s) die Mulde mit dem Teil der Oberfläche des Formkörpers (außerhalb der Mulde) verbindet, der nicht durch das erste Folienmaterial aus Schritt b) bedeckt ist;
d) Einfüllen einer wasch- oder reinigungsaktiven Substanz auf das Folienmaterial in der Mulde.

Weist der Formkörper eine ausrelchende Porosität auf, kann der Unterdruck in der Kavität durch Anlegen eines Unterdrucks an die Formkörperoberfläche (außerhalb der Kavität) erzeugt werden. Überraschenderweise wurde festgestellt, dass sich die oben genannten Wasch- oder Reinigungsmitteltabletten für ein solches Verfahren eignen. Durch Kompaktierung, vorzugsweise Tablettierung, partikulärer Ausgangsgemische lassen sich demnach Formkörper herstellen, welche eine ausreichende Porosität aufweisen, um durch Anlegen eines Unterdrucks an der Oberfläche des Formkörpers, welcher nicht von dem Folienmaterial bedeckt ist innerhalb der Kavität einen ausreichenden Unterdruck zu erzeugen, um das die Öffnung der Kavität bedeckende Folienmaterial in diese Kavität tiefzuziehen.

Eine weitere erfindungsgemäß bevorzugtes Verfahrensvariante wird das erste Folienmaterial durch Anlegen eines Unterdrucks an den Teil der Oberfläche des Formkörpers (außerhalb der Kavität) erzeugt wird, der nicht durch das Folienmaterial aus Schritt b) bedeckt ist in die Kavität tiefgezogen.

Ein weiterer Gegenstand dieser Anmeldung ist demnach ein Verfahren zur Herstellung einer Dosiereinheit für Wasch- oder Reinigungsmittel, umfassend demnach die Schritte
a) Bereitstellen eines Formkörpers mit mindestens einer Kavität in Form einer Mulde;
a') Optional anteilsweises Befüllen der Kavität mit einer wasch- oder reinigungsaktiven Zusammensetzung, vorzugsweise einer festen wasch- oder reinigungsaktiven Zusammensetzung, welche besonders bevorzugt mindestens eine Substanz aus der Gruppe der Gerüststoffe, Enzyme, Bleichmittel, Bleichaktivatoren, Bleichkatalysatoren, Silberschutzmittel und Glaskorrosionsinhibitoren enthält;
b) Auflegen eines ersten Folienmaterials auf die Formkörperoberfläche über eine Öffnung der Kavität;
c) Tiefziehen des ersten Folienmaterials in die Kavität durch Anlegen eines Unterdrucks an den Teil der Oberfläche des Formkörpers (außerhalb der Kavität) erzeugt wird, der nicht durch das Folienmaterial aus Schritt b) bedeckt ist;
d) Einfüllen einer wasch- oder reinigungsaktiven Substanz auf das Folienmaterial in der Kavität.

Bei den bisher beschriebenen bevorzugten Verfahrensvarianten wird der Unterdruck in der Kavität erzeugt, indem die in der Kavität unterhalb dem in Schritt b) aufgelegten Folienmaterial befindliche Luft "durch die Tablette", das heißt, durch Anlegen eines Unterdrucks an eigens zu diesem Zwecke angebrachte Bohrungen, Einkerbungen oder Löcher, bzw. unter Ausnutzung der Tablettenporosität aus dieser Kavität entfernt wurde. In einer weiteren besonders bevorzugten Verfahrensvariante wird der Unterdruck in der Kavität erzeugt, indem die in der Kavität unterhalb der in Schritt b) aufgelegten Folie befindliche Luft durch Löcher in diesem Folienmaterial aus der Kavität entfernt wird.

Verfahren zur Herstellung einer Dosiereinheit für Wasch- oder Reinigungsmittel, umfassend die Schritte
a) Bereitstellen eines Formkörpers mit mindestens einer Kavität;
a') Optional anteilsweises Befüllen der Kavität mit einer wasch- oder reinigungsaktiven Zusammensetzung, vorzugsweise einer festen wasch- oder reinigungsaktiven Zusammensetzung, welche besonders bevorzugt mindestens eine Substanz aus der Gruppe der Gerüststoffe, Enzyme, Bleichmittel, Bleichaktivatoren, Bleichkatalysatoren, Silberschutzmittel und Glaskorrosionsinhibitoren enthält;
b) Auflegen eines ersten Folienmaterials auf die Formkörperoberfläche über die Öffnung der Kavität;
c) Tiefziehen des ersten Folienmaterials in die Kavität, indem in der Kavität dadurch ein Unterdruck erzeugt wird, dass die in der Kavität unterhalb der Folie befindliche Luft wenigstens anteilsweise durch Öffnungen in dem in Schritt b) aufgelegten Folienmaterial entweicht;
d) Einfüllen einer wasch- oder reinigungsaktiven Substanz auf das Folienmaterial in der Kavität;
werden im Rahmen dieser Anmeldung besonders bevorzugt.

Besonders bevorzugt sind erfindungsgemäße Verfahren, bei denen der Unterdruck sowohl in der Kavität, also unterhalb dem in Schritt b) aufgebrachten Folienmaterial, als auch außerhalb der Kavität, oberhalb dem in Schritt b) aufgelegten Folienmaterial erzeugt wird. Eine solche besonders vorteilhafte Verfahrensführung ist beispielsweise dadurch zu realisieren, daß das der mit dem Folienmaterial bedeckte Formkörper in eine Unterdruckkammer verbracht wird. Aufgrund der in dem Folienmaterial befindlichen Öffnungen, wird bei Anlegen eines Vakuums an die Unterdruckkammer sowohl in der Kavität des Formkörpers, also unterhalb dem in Schritt b) aufgelegten Folienmaterial, als auch außerhalb des Formkörpers, oberhalb des in Schritt b) aufgebrachten Folienmaterials erzeugt, da die unterhalb des in Schritt b) aufgebrachten Folienmaterials befindliche Luft durch diese Öffnungen in den Raum oberhalb des in Schritt b) aufgebrachten Folienmaterials gelangt und von dort durch das angelegte Vakuum aus der Unterdruckkammer entfernt wird. In einem nachfolgenden Verfahrensschritt wird die in Schritt b) aufgebrachte Folienbahn mit dem befüllten Behälter derart versiegelt, daß der Behälter allseits verschlossen wird und insbesondere keine Luft mehr durch die Öffnungen der in Schritt c) aufgebrachten Folienbahn in den Behälter gelangen kann. Wird dann der versiegelte Behälter aus der Unterdruckkammer entfernt, bewirkt der von außen auf den Behälter einwirkende Atmosphärendruck, daß sich die Außenwände des Behälters, insbesondere die in Schritt b) aufgebrachte Folienbahn eng an den Formkörper in die Kavität anlegt.

Verfahren zur Herstellung einer Dosiereinheit für Wasch- oder Reinigungsmittel, umfassend die Schritte
a) Bereitstellen eines Formkörpers mit mindestens einer Kavität;
a') Optional anteilsweises Befüllen der Kavität mit einer wasch- oder reinigungsaktiven Zusammensetzung, vorzugsweise einer festen wasch- oder reinigungsaktiven Zusammensetzung, welche besonders bevorzugt mindestens eine Substanz aus der Gruppe der Gerüststoffe, Enzyme, Bleichmittel, Bleichaktivatoren, Bleichkatalysatoren, Silberschutzmittel und Glaskorrosionsinhibitoren enthält;
b) Auflegen eines ersten Folienmaterials auf die Formkörperoberfläche über die Öffnung der Kavität;
c) Tiefziehen des ersten Folienmaterials in die Kavität, indem der mit der Folienbahn bedeckte Formkörper in eine Unterdruckkammer verbracht wird und in dieser Kammer ein Unterdruck erzeugt wird, wodurch in der Kavität dadurch ein Unterdruck erzeugt wird, dass die in der Kavität unterhalb der Folie befindliche Luft wenigstens anteilsweise durch Öffnungen in dem in Schritt b) aufgelegten Folienmaterial entweicht;
d) Einfüllen einer wasch- oder reinigungsaktiven Substanz auf das Folienmaterial in der Kavität.
werden im Rahmen dieser Anmeldung ebenfalls besonders bevorzugt.

Durch das Tiefziehen des Folienmaterials in die Kavität in Schritt c) des erfindungsgemäßen Verfahrens wird das Folienmaterial unter Ausbildung einer Aufnahmemulde in die Kavität eingeformt. Diese Aufnahmemulde wird dann in dem nachfolgenden Schritt d) mit einer waschoder reinigungsaktiven Substanz befüllt. Die Form und das Volumen der Aufnahmemulde wird sich naturgemäß nach der Form und dem Volumen der Kavität des dem Verfahren zugrundeliegenden Formkörpers richten. Bevorzugt werden insbesondere solche Verfahren, bei denen das Volumen der von dem Folienmaterial gebildeten Aufnahmemulde wenigstens 40 Vol.-%, vorzugsweise wenigstens 60 Vol.-%, ganz besonders bevorzugt wenigstens 80 Vol-%, insbesondere wenigstens 90 Vol.% und insbesondere bevorzugt wenigstens 95 Vol.-% des Volumens der Kavität des Formkörpers in Schritt a) bzw. in Schritt a').

Zur räumlichen Fixierung von Formkörper und Folienmaterial vor der nachfolgenden Befüllung in Schritt d) werden der Formkörper und das Folienmaterial in einer bevorzugten Ausführungsform des erfindungsgemäßen Verfahrens haftend miteinander verbunden. Vorzugsweise erfolgt die haftende Verbindung in räumlicher Nähe zur Öffnung der Kavität, in welche das Folienmaterial in Schritt c) tiefgezogen wurde. Besonders bevorzugt ist die haftenden Verbindungen entlang einer umlaufenden Siegelnaht. Diese Siegelnaht ist durch eine Reihe unterschiedlicher Verfahrensweisen realisierbar. Bevorzugt sind jedoch solche Verfahren, bei denen die haftende Verbindung durch die Einwirkung von Klebemitteln und/oder Lösungsmitteln und/oder Druck- oder Quetschkräften erfolgt. Besonders bevorzugt werden jedoch solche erfindungsgemäßen Verfahren, bei denen der Formkörper vor, gleichzeitig mit oder nach dem Tiefziehen des ersten Folienmaterials in Schritt c) mit diesem ersten Folienmaterial durch eine Verklebung und/oder eine Heißsiegelung haftend verbunden wird. Auch im Falle der Heißsiegelung ist eine umlaufende Siegelnaht, das heißt, eine in sich geschlossene Siegelnaht besonders bevorzugt. Zur Heißsiegelung von Formkörper und Folienmaterial stehen dem Fachmann eine Reihe unterschiedlicher Werkzeuge und Verfahren zur Verfügung.

In einer ersten bevorzugten Ausführungsform erfolgt die Heißsiegelung durch Einwirkung von beheizten Siegelwerkzeugen.

In einer zweiten bevorzugten Ausführungsform erfolgt die Heißversiegelung durch Einwirkung eines Laserstrahls.

In einer dritten bevorzugten Ausführungsform erfolgt die Heißversiegelung durch Einwirkung von Heißluft.

In Schritt d) des erfindungsgemäßen Verfahrens wird eine wasch- oder reinigungsaktive Substanz auf das Folienmaterial in der Kavität gefüllt. Als wasch- oder reinigungsaktive Substanzen eignen sich Feststoffe ebenso wie Flüssigkeiten. Die wasch- oder reinigungsaktive Substanz kann dabei durch alle dem Fachmann bekannten Dosierverfahren auf das Folienmaterial in der Kavität gefüllt werden.

In einer ersten bevorzugten Ausführungsform werden in Schritt d) vorgefertigte Formkörper, beispielsweise Gießkörper, Tabletten oder Exrudate auf das Folienmaterial in die Kavität eingelegt. Wird als Formkörper in Schritt a) eine eine Muldentablette oder eine Ringtablette eingesetzt, so entspricht das Verfahrensendprodukt dieser bevorzugten Verfahrensvariante einer Kerntablette bzw. eine Ring-Kern-Tablette ("bull-eye-tablet"), bei welcher die Kavität der in Schritt a) eingesetzten Tablette mit einem Gießkörper, einer weiteren Tablette oder einem Extrudat befüllt ist, wobei die Tablette und der eingelegte Kern durch das in Schritt c) in die Kavität tiefgezogene Folienmaterial voneinander getrennt sind.

Die in Schritt d) eingefüllte wasch- oder reinigungsaktive Substanz weist vorzugsweise eine Dichte oberhalb 1,0 g/cm3, bevorzugt oberhalb 1,1 g/cm3, besonders bevorzugt oberhalb 1,2 g/cm3, ganz besonders bevorzugt oberhalb 1,3 g/cm3 und insbesondere oberhalb 1,4 g/cm 3 auf. Das Volumenverhältnis des in Schritt a) bereitgestellten Formkörpers zu der in Schritt d) in die Kavität eingefüllten Substanzvolumen beträgt vorzugsweise zwischen 1:1 und 20:1 und insbesondere zwischen 3:1 und 15:1.

Besonders bevorzugt werden im Rahmen der vorliegenden Anmeldung insbesondere solche Verfahren, bei denen in Schritt d) eine fließfähige wasch- oder reinigungsaktive Substanz eingefüllt wird. Diese festen oder flüssigen fließfähigen Substanzen oder Substanzgemische werden vorzugsweise auf das Folienmaterial in der Kavität gegossen. Vorzugsweise werden als fließfähige Substanzen Flüssigkeit(en) und/oder Gel(e) und/oder Pulver und/oder Granulat(e) und/oder Extrudat(e) und/oder Kompaktat(e) eingesetzt.

Werden als feste fließfähige Substanzen oder Substanzgemische partikuläre, beispielsweise Pulver, Granulate oder Extrudate eingesetzt, so weisen diese partikulären Substanzen oder Substanzgemische eine mittlere Partikelgröße unterhalb 5000 µm, vorzugsweise weniger als 3000 µm, bevorzugt weniger als 1000 µm, ganz besonders bevorzugt zwischen 50 und 1000 µm und insbesondere zwischen 100 und 800 µm auf.

In einer weiteren bevorzugten Ausführungsform handelt es sich bei der fließfähigen wasch- oder reinigungsaktiven Substanz um eine Flüssigkeit. Als Flüssigkeit werden dabei im Rahmen dieser Anmeldung Stoffe oder Stoffgemische in ihrem flüssigen Aggregatzustand bezeichnet. Die Bezeichnung "Flüssigkeit" umfasst demnach neben flüssigen Reinsubstanzen weiterhin auch Lösungen, Suspensionen, Emulsionen oder Schmelzen. Bevorzugt werden solche Substanzen oder Substanzgemische eingesetzt, die bei 20°C in flüssigem Aggregatzustand vorliegen. Als bevorzugten Bestandteil enthalten die Flüssigkeiten mindestens eine Substanz aus der Gruppe der nichtionischen Tenside und/oder der Polymere und/oder der organischen Lösungsmittel. Die Flüssigkeit kann ihrerseits mehrere Phasen aufweisen.

Als fließfähige wasch- oder reinigungsaktive Substanzen können weiterhin auch geschmolzene Substanzen oder Substanzgemische eingesetzt werden.

Bevorzugt werden daher insbesondere solche erfindungsgemäßen Verfahren zur Herstellung einer Dosiereinheit für Wasch- oder Reinigungsmittel, umfassend die Schritte
a) Bereitstellen eines Formkörpers mit mindestens einer Kavität;
a') Optional anteilsweises Befüllen der Kavität mit einer wasch- oder reinigungsaktiven Zusammensetzung, vorzugsweise einer festen wasch- oder reinigungsaktiven Zusammensetzung;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer zweiten wasch- oder reinigungsaktiven Substanz, vorzugsweise einer flüssigen wasch- oder reinigungsaktiven Substanz, auf das Folienmaterial in der Kavität.

In Schritt d) wird die Kavität vorzugsweise mit einer Flüssigkeit befüllt. Diese flüssigkeitsgefüllte Kavität wird im Anschluß vorzugsweise versiegelt. In einer besonders bevorzugten Ausführungsform wird bei der Versiegelung in der Kavität neben der Flüssigkeit weiterhin zusätzlich ein Gas oder Gasgemisch eingeschlossen. Bei diesem Gas oder Gasgemisch kann es sich beispielsweise um ein Inertgas (z.B. Argon oder Stickstoff) um ein reaktives Gas wie Kohlendioxid aber beispielsweise auch um die natürliche Umgebungsluft handeln. Erfindungsgemäße Verfahren, bei denen die Kavität in Schritt d) mit einer Flüssigkeit befüllt und anschließend unter Einschluß einer Gasblase versiegelt wird, sind besonders bevorzugt. Das Volumen der Gasblase beträgt vorzugsweise zwischen 1 und 25 Vol.-%, bevorzugt zwischen 2 und 20 Vol.-% und insbesondere zwischen 4 und 10 Vol.-% des Volumens der versiegelten Kavität.

In einer weiteren bevorzugten Ausführungsform weisen die in Schritt a) bereitgestellten Formkörper eine Umhüllung aus einem wasserlöslichen oder wasserdispergierbaren Material, vorzugsweise eine Umhüllung aus einem wasserlöslichen oder wasserdispergierbaren Folienmaterial, insbesondere bevorzugt aus einem wasserlöslichen oder wasserdipsergierbaren Folienmaterial auf Polymerbasis auf. Besonders bevorzugte Folienmaterialien sind die weiter oben beschriebenen Materialien aus der Gruppe (gegebenenfalls acetalisierter) Polyvinylalkohol (PVAL), Polyvinylpyrrolidon, Polyethylenoxid, Gelatine, Cellulose, und deren Derivate und deren Mischungen. Diese Umhüllung kann den Formkörper vollständig oder nur anteilsweise einschließen. Besonders bevorzugt sind Verfahren, bei denen der Formkörper in Schritt a) anteilsweise von einem wasserlöslichen oder wasserdispergierbaren Folienmaterial umgeben ist. Eine derartige anteilsweise Umhüllung kann beispielsweise realisiert werden, indem ein erstes wasserlösliches oder wasserdispergierbares Folienmaterial beispielsweise durch Tiefziehen unter Ausbildung einer Aufnahmekammer verformt wird und der Formkörper in Schritt a) in diese resultierend Aufnahmekammer verbracht wird. Alternativ kann die wasserlösliche oder wasserdispergierbare Aufnahmekammer auch durch Spritzgießen eines wasserlöslichen oder wasserdispergierbaren Materials hergestellt werden. Nachdem der Formkörper in Schritt a) in diese Aufnahmekammer verbracht wurde, erfolgen die übrigen Schritte des erfindungsgemäßen Verfahrens wie zuvor beschrieben, mit dem Unterschied, dass in dieser Verfahrensvariante die Möglichkeit besteht, das Hüllmaterial des Formkörpers aus Schritt a) im Verlaufe des Verfahrens mit dem ersten oder dem zweiten vorzugsweise wasserlöslichen Folienmaterial aus den Schritten b) oder e) haftend zu verbinden und auf diese Weise eine vollständige Umhüllung der in den Schritt a), a') und d) bereitgestellten wasch- oder reinigungsaktiven Substanzen zu erreichen. Das resultierende Verfahrensendprodukt zeichnet sich nicht nur durch die Trennung der in den Schritt a) und a') bzw. d) eingeführten Aktivsubstanzen aus, sondern ermöglicht weiterhin die Konfektionierung leicht löslicher und damit hoch aktiver Aktivsubstanzen in Pulverform bzw. in Form flüssiger Zusammensetzungen in einer vorgefertigten Dosiereinheit.

Bevorzugt wird damit weiterhin ein Verfahren zur Herstellung einer Dosiereinheit für Wasch- oder Reinigungsmittel, umfassend die Schritte
a) Bereitstellen eines Formkörpers in einer wasserlöslichen oder wasserdispergierbaren Aufnahmekammer, wobei der Formkörper mindestens eine Kavität aufweist;
a') Optional anteilsweises Befüllen der Kavität mit einer wasch- oder reinigungsaktiven Zusammensetzung, vorzugsweise einer festen wasch- oder reinigungsaktiven Zusammensetzung;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer zweiten wasch- oder reinigungsaktiven Substanz, vorzugsweise einer flüssigen wasch- oder reinigungsaktiven Substanz, auf das Folienmaterial in der Kavität.

Die wasserlösliche oder wasserdispergierbare Aufnahmekammer wird vorzugsweise in einem weiteren Verfahrensschritt mit dem ersten Folienmaterial aus Schritt b) haftend verbunden. Die haftende Verbindung erfolgt dabei vorzugsweise im Anschluß an das Tiefziehen des ersten Folienmaterials in Schritt c), kann mit Vorzug aber auch im Anschlu8 an die Schritte b) oder d) erfolgen.

Bei der Kavität kann es sich wie eingangs erwähnt um eine Mulde oder einen Durchbruch handeln. Mit besonderem Vorzug wird die letztgenannte Verfahrensvariante mit einem Formkörper durchgeführt, der als Kavität einen Durchbruch aufweist. Bei dem Verfahrensprodukt dieser Verfahrensvariante handelt es sich dann um eine Ring-Kern-Tablette ("bull-eye-tablet"), deren Durchbruch zu beiden Seiten mittels eines wasserlöslichen oder wasserdispergierbaren Materials verschlossen ist, wobei der Durchbruch selbst durch ein weiteres wasserlösliches oder wasserdispergierbares Material, welches mit dem vorgenannten wasserlöslichen oder wasserdispergierbaren Material identisch sein kann, sich von diesem Material jedoch auch unterscheiden kann, in zwei voneinander getrennte Kammern unterteilt wird, welche vorzugsweise eine unterschiedliche Befüllung aufweisen.

Ein weiterer Gegenstand der vorliegenden Anmeldung ist daher ein Verfahren zur Herstellung einer Dosiereinheit für Wasch- oder Reinigungsmittel, umfassend die Schritte
a) Bereitstellen eines Formkörpers in einer wasserlöslichen oder wasserdispergierbaren Aufnahmekammer, wobei der Formkörper mindestens einen Durchbruch aufweist;
a') Anteilsweises Befüllen des Durchbruchs mit einer ersten wasch- oder reinigungsaktiven Zusammensetzung, vorzugsweise einer festen wasch- oder reinigungsaktiven Zusammensetzung;
b) Auflegen eines ersten Folienmaterials auf die Formkörperoberfläche, über die Öffnung des Durchbruchs;
c) Tiefziehen des ersten Folienmaterials in den Durchbruch, indem in der Kavität des Formkörpers ein Unterdruck erzeugt wird;
d) Einfüllen einer zweiten wasch- oder reinigungsaktiven Substanz, vorzugsweise einer flüssigen wasch- oder reinigungsaktiven Substanz, auf das Folienmaterial in der Kavität.

In den zuvor beschriebenen Verfahren ist es bevorzugt, die Kavitätsöffnung im Anschluß an Schritt d) in einem weiteren Schritt e) zu versiegeln. In einer bevorzugten Verfahrensvariante erfolgt diese Versiegelung durch Auflegen eines zweiten Folienmaterials auf die Kavitätsöffnung und anschließende Heißsiegelung und/oder Ultraschallsiegelung und/oder Hochfrequenzsiegelung. Bei diesem zweiten Folienmaterial kann es sich um das gleiche oder ein von dem in Schritt b) eingesetzten ersten Folienmaterial unterschiedliches Folienmaterial handeln. Das zweite Folienmaterial kann sich von dem ersten Folienmaterial beispielsweise durch seine Dicke und/oder seine Zusammensetzung unterscheiden. Selbstverständlich kann die Siegelung des zweiten Folienmaterials über die Kavitätsöffnung auch durch Verkleben des zweiten Folienmaterials mit dem ersten Folienmaterial oder mit dem Formkörper erfolgen. Neben .dem Fachmann bekannten Haftmitteln eignen sich für die Versiegelung der Kavitätsöffnung der Verkleben insbesondere Lösungsmittel, besonders bevorzugt Wasser oder wässrige Lösungen.

Die versiegelte Kavität weist vorzugsweise einen Überdruck auf. Eine solche Bombierung kann beispielsweise durch Zusatz gasfreisetzender Bestandteile zu den in Schritt d) eingefüllten wasch- oder reinigungsaktiven Substanzen erreicht werden. Durch die Gasfreisetzung nach Versiegelung der Kavität in Schritt e), wölbt sich das zur Versiegelung eingesetzte Folienmaterial und bildet eine optisch ansprechende, konvexe Wölbung aus.

Es ist bevorzugt, dass durch die Heißversiegelung und/oder Ultraschallsiegelung und/oder Hochfrequenzsiegelung und/oder das Verkleben der Formkörper mit dem ersten Folienmaterial und/oder mit dem zweiten Folienmaterial haftend verbunden wird.

Erfindungsgemäße bevorzugt ist damit weiterhin ein Verfahren zur Herstellung einer Dosiereinheit für Wasch- oder Reinigungsmittel, umfassend die Schritte
a) Bereitstellen eines Formkörpers mit mindestens einer Kavität;
a') Optional anteilsweises Befüllen der Kavität mit einer wasch- oder reinigungsaktiven Zusammensetzung, vorzugsweise einer festen wasch- oder reinigungsaktiven Zusammensetzung;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer zweiten wasch- oder reinigungsaktiven Substanz, vorzugsweise einer flüssigen wasch- oder reinigungsaktiven Substanz, auf das Folienmaterial in der Kavität;
e) Versiegelung der in Schritt d) befüllten Kavität, vorzugsweise durch Auflegen eines zweiten Folienmaterials und haftende Verbindung des zweiten Folienmaterials mit dem Formkörper aus Schritt a) und/oder dem ersten Folienmaterial aus Schritt b).

Bevorzugt ist damit weiterhin ein erfindungsgemäßes Verfahren zur Herstellung einer Dosiereinheit für Wasch- oder Reinigungsmittel, umfassend die Schritte
a) Bereitstellen eines Formkörpers in einer wasserlöslichen oder wasserdispergierbaren Aufnahmekammer, wobei der Formkörper mindestens eine Kavität aufweist;
a') Optional anteilsweises Befüllen der Kavität mit einer wasch- oder reinigungsaktiven Zusammensetzung, vorzugsweise einer festen wasch- oder reinigungsaktiven Zusammensetzung;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer zweiten wasch- oder reinigungsaktiven Substanz, vorzugsweise einer flüssigen wasch- oder reinigungsaktiven Substanz, auf das Folienmaterial in der Kavität;
e) Versiegelung der in Schritt d) befüllten Kavität, vorzugsweise durch Auflegen eines zweiten Folienmaterials und haftende Verbindung des zweiten Folienmaterials mit dem Formkörper aus Schritt a) und/oder dem ersten Folienmaterial aus Schritt b);
wobei die wasserlösliche oder wasserdispergierbare Aufnahmekammer in einem weiteren Verfahrensschritt mit dem ersten Folienmaterial aus Schritt b) und/oder dem zweiten Folienmaterial aus Schritt e) haftend verbunden wird. Die haftende Verbindung erfolgt dabei vorzugsweise zusammen mit der Versiegelung der in Schritt d) befüllten Kavität in Schritt e).

Verfahrensprodukt ist damit insbesondere ein Formkörper mit einem Durchbruch (Ring-Kern-Tablette bzw. "bull-eye-tablet"), dessen Durchbruch zu beiden Seiten mittels eines wasserlöslichen oder wasserdispergierbaren Materials verschlossen ist, wobei der Durchbruch selbst durch ein weiteres wasserlösliches oder wasserdispergierbares Material in zwei voneinander getrennte Kammern unterteilt wird, welche vorzugsweise eine unterschiedliche Befüllung aufweisen. Besonders bevorzugt werden solche Formkörper, die eine der Kammern eine feste wasch- oder reinigungsaktive Substanz, besonders bevorzugt eine feste wasch- oder reinigungsaktive Substanz in Form eines Pulvers, Granulats oder Extrudats enthält, während die zweite Kammer eine flüssige wasch- oder reinigungsaktive Substanz enthält. Die wasserlöslichen oder wasserdispergierbaren Materialien, welche den Durchbruch zu beiden Seiten verschließen bzw. den Durchbruch in zwei voneinander getrennte Kammern unterteilt können identisch sein, können sich jedoch auch voneinander unterscheiden.

Das Volumen der in dem Durchbruch befindlichen Kammern beträgt vorzugsweise jeweils zwischen 0,5 und 15 ml, bevorzugt zwischen 0,5 und 12 ml, besonders bevorzugt zwischen 0,5 und 8 ml und insbesondere zwischen 0,5 und 6 ml. Das Volumenverhältnis der Kammern zueinander beträgt vorzugsweise zwischen 10:1 und 1:10, bevorzugt zwischen 8:1 und 1:8, besonders bevorzugt zwischen 6:1 und 1:6 und insbesondere zwischen 4:1 und 1:4.

Die zuvor beschriebenen Formkörper mit befülltem Durchbruch ermöglichen die gemeinsame Konfektionierung fester und flüssiger wasch- und reinigungsaktiver Substanzen unter Einsatz minimaler Mengen an Verpackungsmaterialien. Durch die Verwendung wasserlöslicher oder wasserdispergierbarer Verpackungsmaterialien eignen sich diese Mittel zudem für die direkte Dosierung in die Dosierkammer oder den Innenraum einer Geschirrspülmaschine oder Waschmaschine. Die erfindungsgemäßen Formkörper dieser speziellen Ausführungsform zeichnen sich durch mindestens drei Phasen aus (Formkörper, erste wasch- oder reinigungsaktive Substanz in Kammer 1, zweite wasch- oder reinigungsaktive Substanz in Kammer 2) und ermöglich damit die Visualisierung komplexer Wirkstoffkombinationen (z.B. "2in1"- oder "3in1"-Produkte für das maschinelle Geschirrspülen oder Kombinationsprodukte aus Textilreinigungsmittel und pflegendem Additiv wie einem Weichspüler, einem Farbübertragungsinhibitor oder einem Knitterschutzmittel.

Im Anschluß an das erfindungsgemäße Verfahren werden die Verfahrensendprodukte vorzugsweise vereinzelt und konfektioniert. Wird als erstes oder zweites Folienmaterial beispielsweise eine Folienbahn eingesetzt, die zu mehr als einer der erfindungsgemäßen Dosiereinheiten verarbeitet wird, so wird dieses Folienmaterial im Verlaufe oder nach Beendigung des Verfahrens in Form geschnitten. Erfindungsgemäße Verfahren, dadurch gekennzeichnet, dass das erste oder zweite Folienmaterial im Verlaufe des Verfahrens, vorzugsweise nach einem Siegelschritt durch ein mechanisches und/oder ein thermisches Verfahren unter Ausbildung einer Schnittlinie durchtrennt wird, wobei die Schnittlinie vorzugsweise umlaufend auf der Oberfläche des Formkörpers verläuft, sind besonders bevorzugt.

An das erfindungsgemäße Verfahren kann sich weiterhin eine Verpackung der Verfahrensendprodukte in "flow-packs", Standbodenbeuteln, oder Kartonverpackungen anschließen.

In dem erfindungsgemäßen Verfahren wird ein Folienmaterial, vorzugsweise ein wasserlösliches oder wasserdispergierbares Folienmaterial, unter Ausbildung einer Aufnahmekammer in die Kavitäten von Wasch- oder Reinigungsmittelformkörpern tiefgezogen. Verfahrensprodukte sind daher weiterhin Dosiereinheiten für Wasch- oder Reinigungsmittel, umfassend einen Formkörper mit mindestens einer Kavität, ein in die Kavität unter Ausbildung einer Aufnahmekammer tiefgezogenes Folienmaterial sowie ein auf dem Folienmaterial in der Kavität befindliche wasch- oder reinigungsaktive Substanz. Durch das Tiefziehverfahren wird das Folienmaterial eng an die Innenwände der Kavität angelegt. Dieses Verfahren zeichnet sich damit gegenüber alternativen Vorgehensweise, wie beispielsweise dem Einpressen oder Einlegen eines Folienmaterials durch eine optimierte Raumausnutzung aus.

Wie eingangs beschrieben handelt es sich bei dem Formkörper vorzugsweise um eine Tablette, ein Kompaktat, ein Extrudat, einen Spritzgußkörper oder einen Gießkörper. Bezüglich der bevorzugten Herstellverfahren dieser Formkörper sowie deren bevorzugte Raumformen wird an dieser Stelle zur Vermeidung von Wiederholung an die Ausführungen weiter oben in der Beschreibung verwiesen.

Erfindungsgemäß bevorzugt werden solche Dosiereinheiten, die als Kavität eine Mulde oder einen Durchbruch aufweisen. Das Volumen der Kavität beträgt vorzugsweise zwischen 0,1 und 20 ml, bevorzugt zwischen 0,2 und 15 ml, besonders bevorzugt zwischen 1 und 10 ml und insbesondere zwischen 2 und 7 ml.

Die erfindungsgemäßen Dosiereinheiten umfassen neben einem Formkörper weiterhin eine mit wasch- oder reinigungsaktiven Inhaltsstoffen befüllte Aufnahmemulde aus einem vorzugsweise wasserlöslichen oder wasserdispergierbaren Folienmaterial. Im Falle eines einfachen, einphasigen Formkörpers weist die Dosiereinheit damit zwei voneinander getrennt Phasen auf. Diese voneinander getrennten Phasen ermöglichen beispielsweise die Trennung unverträglicher Inhaltsstoffe oder die gemeinsame Dosierung von Wasch- oder Reinigungsmitteln mit unterschiedlichen Aggregatzuständen oder Konfektionsformen.

In einer besonders bevorzugten Ausführungsform der erfindungsgemäßen Mittel ist die Dosiereinheit dadurch gekennzeichnet, dass die aus dem tiefgezogenen Folienmaterial gebildete Aufnahmekammer mit einer fließfähigen, vorzugsweise einer flüssigen wasch- oder reinigungsaktiven Substanz, besonders bevorzugt mit einer oder mehreren Aktivsubstanz(en) aus der Gruppe aus der Gruppe der nichtionischen Tenside und/oder der Polymere und/oder der organischen Lösungsmittel, befüllt ist.

Die fließfähigen wasch- oder reinigungsaktiven Substanzen können fest oder flüssig sein. Vorzugsweise werden als fließfähige Substanzen Flüssigkeit(en) und/oder Gel(e) und/oder Pulver und/oder Granulat(e) und/oder Extrudat(e) und/oder Kompaktat(e) eingesetzt.

In einer weiteren bevorzugten Ausführungsform handelt es sich bei der fließfähigen wasch- oder reinigungsaktiven Substanz um eine Flüssigkeit. Als Flüssigkeit werden dabei im Rahmen dieser Anmeldung Stoffe oder Stoffgemische in ihrem flüssigen Aggregatzustand bezeichnet. Die Bezeichnung "Flüssigkeit" umfasst demnach neben flüssigen Reinsubstanzen weiterhin auch Lösungen, Suspensionen, Emulsionen oder Schmelzen. Bevorzugt werden solche Substanzen oder Substanzgemische eingesetzt, die bei 20°C in flüssigem Aggregatzustand vorliegen. Als bevorzugten Bestandteil enthalten die Flüssigkeiten mindestens eine Substanz aus der Gruppe der nichtionischen Tenside und/oder der Polymere und/oder der organischen Lösungsmittel.

Die Anzahl dieser Phasen erfindungsgemäßer Dosiereinheiten kann erhöht werden, indem die Anzahl der Phasen des Formkörpers und/oder die Anzahl der in die Kavität eingefüllten Phasen erhöht wird.

In einer bevorzugten Ausführungsform weist daher der Formkörper zwei, drei, vier oder mehr Phasen auf In einer weiteren bevorzugten Ausführungsform weist das in die Kavität gefüllte wasch- oder reinigungsaktive Material zwei, drei, vier oder mehr Phasen auf. Beispielsweise können in die aus dem tiefgezogenen Folienmaterial gebildeten eine Aufnahmekammer mehrere unterschiedliche wasch- oder reinigungsaktive Substanzen oder Substanzgemische eingefüllt werden. Ein Beispiel für eine solche bevorzugte Ausführungsform ist eine erfindungsgemäße Dosiereinheit, bei welcher die aus dem tiefgezogenen Folienmaterial gebildete Aufnahmekammer mit einer zwei- oder mehrphasigen flüssigen Phase befüllt ist. Alternativ kann eine mehrphasige Befüllung dieser Aufnahmekammer beispielsweise auch dadurch realisiert werden, dass zwei oder mehr oder oben genannten fließfähigen, festen wasch- oder reinigungsaktiven Substanzen schichtartig in die Aufnahmekammer gefüllt werden.

Eine Dosiereinheit, dadurch gekennzeichnet, dass die Kavität zusätzlich anteilsweise mit einer wasch- oder reinigungsaktiven Substanz, vorzugsweise einer Substanz aus der Gruppe Gerüststoffe, Enzyme, Bleichmittel, Bleichaktivatoren, Bleichkatalysatoren, Silberschutzmittel oder Glaskorrosionsinhibitoren befüllt ist, welche sich nicht in der aus dem tiefgezogenen Folienmaterial ausgebildeten Aufnahmekammer befindet, ist besonders bevorzugt.

Besonders bevorzugt wird eine Ausführungsform der erfindungsgemäßen Dosiereinheit, bei welcher
die Kavität unterhalb des tiefgezogenen Folienmaterials anteilsweise mit einer wasch- oder reinigungsaktiven Substanz, vorzugsweise einer festen wasch- oder reinigungsaktiven Substanz, befüllt ist. Die resultierende Dosiereinheit umfasst dann einen ein- oder mehrphasigen Formkörper mit Kavität, eine in die Kavität gefüllte wasch- oder reinigungsaktive Substanz, welche die Kavität nur anteilsweise ausfüllt, sowie eine mit einer weiteren wasch- oder reinigungsaktiven Substanz befüllte Aufnahmekammer aus Folienmaterial, welches in die anteilsweise befüllte Kavität tiefgezogen wurde. Handelt es sich bei der Kavität um eine Mulde, so ist die in die Kavität gefüllte wasch- oder reinigungsaktive Substanz zwischen dem Boden der Mulde und der aus dem tiefgezogenen Folienmaterial gebildeten Aufnahmekammer eingeschlossen, und, sofern die befüllte Aufnahmekammer nicht wenigstens anteilsweise transparent ist, in der Regel von außen nicht sichtbar. Handelt es sich bei der Kavität hingegen um einen Durchbruch mit zwei einander gegenüberliegenden Öffnungen, so ist durch eine der Öffnungen die in die Kavität gefüllte wasch- oder reinigungsaktive Substanz, durch die andere Öffnung die in die Aufnahmekammer aus tiefgezogenem Folienmaterial gefüllte wasch- oder reinigungsaktive Substanz sichtbar.

Es ist bevorzugt, dass die wasch- oder reinigungsaktiven Substanzen, welche in die Kavität des Formkörpers außerhalb der Aufnahmekammer auf tiefgezogenem Folienmaterial gefüllt werden, aus der Gruppe der Gerüststoffe, Enzyme, Bleichmittel, Bleichaktivatoren, Bleichkatalysatoren, Silberschutzmittel oder Glaskorrosionsinhibitoren ausgewählt werden. Mit besonderem Vorzug werden Bleichmittel, insbesondere Persauerstoffverbindungen wie Percarbonate oder Perborate, Bleichaktivatoren oder Silberschutzmittel eingefüllt. Diese Inhaltsstoffe werden vorzugsweise als Bestandteil fester wasch- oder reinigungsaktiver Zubereitungen zwischen den Schritten a) und b) in die Kavität gefüllt. Diese Inhaltsstoffe werden weiter unten im Text genauer beschrieben. Zur Vermeidung von Wiederholungen wird an dieser Stelle auf die dortigen Ausführungen verwiesen.

Um zu verhindern, dass die in die aus dem tiefgezogenen Folienmaterial gebildete Aufnahmekammer gefüllten wasch- oder reinigungsaktiven Substanzen, insbesondere die gießfähigen wasch- oder reinigungsaktiven Substanzen nicht aus dieser Aufnahmekammer herausfallen, werden diese Substanzen vorzugsweise in der Aufnahmekammer fixiert. Diese Fixierung kann beispielsweise durch Haftvermittler erfolgen. Bevorzugt wird jedoch eine erfindungsgemäße Dosiereinheit, bei welcher die mit der wasch- oder reinigungsaktiven Substanz befüllte aus dem tiefgezogenen Folienmaterial gebildete Aufnahmekammer versiegelt ist. Als Siegelmaterialien eignen sich beispielsweise Schmelzen organischer Polymere oder Zuckerschmelzen. Bevorzugt wird die mit der wasch- oder reinigungsaktiven Substanz befüllte aus dem tiefgezogenen Folienmaterial gebildete Aufnahmekammer jedoch mit einem weiteren Folienmaterial versiegelt ist. Wie zuvor handelt es sich bei diesem Folienmaterial vorzugsweise um ein wasserlösliches oder wasserdispergierbares Folienmaterial. Bei Formkörpern, welche als Kavität einen Durchbruch aufweisen, sind vorzugsweise beide Öffnungsflächen des Durchbruchs versiegelt. Das Siegelmaterial kann die Formkörperoberfläche anteilsweise bedecken, beispielsweise bei der gezielten Versiegelung einzelner Kavitätsöffnungen mit einem wasserlöslichen oder wasserdispergierbaren Folienmaterial. Das Siegelmaterial kann aber auch eingesetzt werden, um den Formkörper vollständig zu umhüllen.

Besonders bevorzugt werden daher erfindungsgemäße Dosiereinheiten, umfassend einen Formkörper mit mindestens einer Kavität, ein in die Kavität unter Ausbildung einer Aufnahmekammer tiefgezogenes Folienmaterial sowie ein auf dem Folienmaterial in der Kavität befindliche wasch- oder reinigungsaktive Substanz, wobei der Formkörper zusätzlich eine Umhüllung aus einem wasserlöslichen oder wasserdispergierbaren Material aufweist. Eine solche wasserlösliche oder wasserdispergierbare Umhüllung kann beispielsweise eine tiefgezogene oder spritzgegossene Verpackung umfassen.

In einer weiteren bevorzugten Ausführungsform wird der Formkörper mit dem in die Kavität tiefgezogenen Folienmaterial und/oder mit dem zur Versiegelung der aus dem tiefgezogenen Folienmaterial eingesetzten weiteren Folienmaterial mittels einer Heißversiegelung und/oder Ultraschallsiegelung und/oder Hochfrequenzsiegelung haftend verbunden.

Anders als bei herkömmlichen mehrphasigen Wasch- oder Reinigungsmitteln, beispielsweise den marktüblichen Muldentabletten mit Preß- oder Gießkern, werden die Inhaltstoffe des erfindungsgemäßen Wasch- oder Reinigungsmittelformkörpers räumlich von den in der aus dem Folienmaterial gebildeten Aufnahmekammer befindlichen Inhaltsstoffen getrennt. Die resultierende Dosiereinheit zeichnet sich damit neben der vorteilhaften mehrphasige Produktoptik weiterhin durch eine erhöhte Produkt- und Lagerstabilität aus.

Die erfindungsgemäßen Wasch- oder Reinigungsmittel sind zur Textilreinigung ebenso einsetzbar wie zur Reinigung harter Oberflächen oder von Geschirr.

Neben den vorgenannten wasch- oder reinigungsaktiven Substanzen enthalten die erfindungsgemäß hergestellten Wasch- oder Reinigungsmittel vorzugsweise weitere wasch- und reinigungsaktive Substanzen, insbesondere wasch- und reinigungsaktive Substanzen aus der Gruppe der Bleichmittel, Bleichaktivatoren, Gerüststoffe, Tenside, Enzyme, Polymere, Desintegrationshilfsmittel, Elektrolyte, pH-Stellmittel, Duftstoffe, Parfümträger, Farbstoffe, Hydrotrope, Schauminhibitoren, Korrosionsinhibitoren und Glaskorrosionsinhibitoren.

Zusätzlich können die erfindungsgemäßen Wasch- und Reinigungsmittel weitere Inhaltsstoffe enthalten, die die anwendungstechnischen und/oder ästhetischen Eigenschaften dieser Mittel weiter verbessern. Im Rahmen der vorliegenden Erfindung enthalten bevorzugte Mittel einen oder mehrere Stoffe aus der Gruppe der Elektrolyte, pH-Stellmittel, Fluoreszenzmittel, Hydrotope, Schauminhibitoren, Silikonöle, Antiredepositionsmittel, optische Aufheller, Vergrauungsinhibitoren, Einlaufverhinderer, Knitterschutzmittel, Farbübertragungsinhibitoren, antimikrobiellen Wirkstoffen, Germizide, Fungizide, Antioxidantien, Antistatika, Bügelhilfsmittel, Phobier- und Imprägniermittel, Quell- und Schiebefestmittel sowie UV-Absorber.

## Patentansprüche

1. Verfahren zur Herstellung einer Dosiereinheit für Wasch- oder Reinigungsmittel, umfassend die Schritte
a) Bereitstellen eines Formkörpers mit mindestens einer Kavität;
b) Auflegen eines ersten Folienmaterials auf die Formkörperoberfläche über die Öffnung der Kavität;
c) Tiefziehen des ersten Folienmaterials in die Kavität, indem in der Kavität des Formkörpers ein Unterdruck erzeugt wird;
d) Einfüllen einer wasch- oder reinigungsaktiven Substanz auf das Folienmaterial in der Kavität.

2. Verfahren nach Anspruch 1, **dadurch gekennzeichnet, dass** es sich bei dem Formkörper um eine Tablette, ein Kompaktat, ein Extrudat, einen Spritzgusskörper, einen Gießkörper oder einem aus diesen Formkörper zusammengesetzten Formkörper handelt.

3. Verfahren nach einem der Ansprüche 1 oder 2, **dadurch gekennzeichnet, dass** der Formkörper eine Beschichtung aufweist.

4. Verfahren nach einem der Ansprüche 1 bis 3, **dadurch gekennzeichnet, dass** das Verhältnis von Formkörpervolumen zu in Schritt d) in die Kavität eingefüllten Substanzvolumen zwischen 1:1 und 20:1, vorzugsweise zwischen 3:1 und 15:1 beträgt.

5. Verfahren nach einem der Ansprüche 1 bis 4, **dadurch gekennzeichnet, dass** die Kavität des Formkörpers vor dem Auflegen des ersten Folienmaterials in Schritt b) anteilsweise mit einer waschoder reinigungsaktiven Substanz befüllt wird.

6. Verfahren nach Anspruch 5, **dadurch gekennzeichnet, dass** es sich bei der wasch- oder reinigungsaktiven Substanz um ein wasch- oder reinigungsaktives Pulver, Granulat oder Extrudat handelt, welches vorzugsweise eine oder mehrere Aktivsubstanzen aus der Gruppe Gerüststoffe, Enzyme, Bleichmittel, Bleichaktivatoren, Bleichkatalysatoren, Silberschutzmittel oder Glaskorrosionsinhibitoren umfasst.

7. Verfahren nach einem der Ansprüche 1 bis 6, **dadurch gekennzeichnet, dass** als erstes Folienmaterial in Schritt b) ein wasserlösliches oder wasserdispergierbares Folienmaterial, vorzugsweise ein polymeres wasserlösliches oder wasserdispergierbares Folienmaterial eingesetzt wird.

8. Verfahren nach Anspruch 1, **dadurch gekennzeichnet, dass** der Unterdruck in der Kavität des Formkörpers durch Anlegen eines Unterdrucks an den Teil der Oberfläche des Formkörpers (außerhalb der Kavität) erzeugt wird, der nicht durch das Folienmaterial aus Schritt b) bedeckt ist.

9. Verfahren nach einem der Ansprüche 1 oder 8, **dadurch gekennzeichnet, dass** der Unterdruck in der Kavität des Formkörpers durch Anlegen eines Unterdrucks an ein Loch oder eine Einkerbung erfolgt, welche(s) die Kavität mit dem Teil der Oberfläche des Formkörpers (außerhalb der Kavität) verbindet, der nicht durch das erste Folienmaterial aus Schritt b) bedeckt ist.

10. Verfahren nach einem der Ansprüche 1 bis 9, **dadurch gekennzeichnet, dass** der Formkörper vor, gleichzeitig mit oder nach dem Tiefziehen des ersten Folienmaterials in Schritt c) mit diesem ersten Folienmaterial durch eine Verklebung und/oder eine Heißsiegelung haftend verbunden wird.

11. Verfahren nach einem der Ansprüche 1 bis 10, **dadurch gekennzeichnet, dass** in Schritt d) eine fließfähige wasch- oder reinigungsaktive Substanz eingefüllt wird.

12. Verfahren nach Anspruch 11, **dadurch gekennzeichnet, dass** in Schritt d) eine Flüssigkeit eingefüllt wird, welche vorzugsweise eine oder mehrere Aktivsubstanzen aus der Gruppe der nichtionischen Tenside und/oder der Polymere und/oder der organischen Lösungsmittel enthält.

13. Verfahren nach einem der Ansprüche 1 bis 12, **dadurch gekennzeichnet, dass** die Kavitätsöffnung im Anschluß an Schritt d) in einem weiteren Schritt e) versiegelt wird.

14. Verfahren nach Anspruch 13, **dadurch gekennzeichnet, dass** die Versiegelung der Kavitätsöffnung durch Auflegen eines zweiten Folienmaterials auf die Kavitätsöffnung und anschließende Heißsiegelung und/oder Ultraschallsiegelung und/oder Hochfrequenzsiegelung erfolgt.

15. Verfahren nach Anspruch 14, **dadurch gekennzeichnet, dass** durch die Heißversiegelung und/oder Ultraschallsiegelung und/oder Hochfrequenzsiegelung der Formkörper mit dem ersten Folienmaterial und/oder mit dem zweiten Folienmaterial haftend verbunden wird.

16. Verfahren nach einem der Ansprüche 1 bis 15, **dadurch gekennzeichnet, dass** das erste oder zweite Folienmaterial im Verlaufe des Verfahrens, vorzugsweise nach einem Siegelschritt durch ein mechanisches und/oder ein thermisches Verfahren unter Ausbildung einer Schnittlinie durchtrennt wird, wobei die Schnittlinie vorzugsweise umlaufend auf der Oberfläche des Formkörpers verläuft.

17. Verfahren zur Herstellung einer Dosiereinheit für Wasch- oder Reinigungsmittel, umfassend die Schritte
i. Bereitstellen einer Ringtablette;
ii. Einbringen eines Formwerkzeugs durch eine erste Öffnung des Durchbruchs der Ringtablette in diesen Durchbruch;
iii. Auflegen eines ersten, vorzugsweise wasserlöslichen Folienmaterials auf die Formkörperoberfläche über die zweite Öffnung des Durchbruchs;
iv. Tiefziehen des ersten Folienmaterials in den Durchbruch der Ringtablette unter Ausbildung einer Aufnahmekammer, die den Durchbruch nur anteilsweise ausfüllt;
v. Einfüllen einer wasch- oder reinigungsaktiven Substanz in die in d) gebildete Aufnahmekammer.

18. Verfahren nach Anspruch 17, **dadurch gekennzeichnet, dass** das Formwerkzeug auf seiner Oberseite einen umlaufenden planen Randbereich aufweist.

19. Verfahren nach einem der Ansprüche 17 oder 18, **dadurch gekennzeichnet, dass** die befüllte Aufnahmekammer in einem weiteren Schritt f) versiegelt wird, wobei die Versiegelung vorzugsweise durch Heißsiegelung des ersten Folienmaterials mit dem wasserlöslichen Folienmaterials im planen Randbereichs des Formwerkzeugs erfolgt.

20. Verfahren nach einem der Ansprüche 17 bis 19, **dadurch gekennzeichnet, dass** das Formwerkzeug nach dem Versiegeln in Schritt f) in einem weiteren Schritt g) aus der ersten Öffnung aus dem Durchbruch entfernt wird und in den zuvor von dem Formwerkzeug eingenommenen Bereich des Durchbruchs der Ringtablette eine weitere wasch- oder reinigungsaktive Substanz eingefüllt wird.

21. Verfahren nach einem der Ansprüche 17 bis 20, **dadurch gekennzeichnet, dass** die erste Öffnung des Durchbruchs in einem weiteren Schritt g) versiegelt wird.

## Claims

1. A method for producing a dosage unit for washing or cleaning agents, comprising the steps
a) providing a molded article that has at least one cavity,
b) applying a first film material onto the surface of the molded article over the opening of the cavity;
c) deep drawing the first film material into the cavity by generating a reduced pressure in the cavity of the molded article;
d) introducing a washing or cleaning active substance onto the film material in the cavity.

2. The method according to claim 1, **characterized in that** the molded article concerns a tablet, a compactate, an extrudate, an injection molded article, a cast article or a molded article made up of these molded articles.

3. The method according to one of claims 1 or 2, **characterized in that** the molded article possesses a coating.

4. The method according to one of claims 1 to 3, **characterized in that** the ratio of the volume of the molded article to the volume of the substance added into the cavity in step d) is between 1:1 and 20:1, preferably between 3:1 and 15:1.

5. The method according to one of claims 1 to 4, **characterized in that** the cavity of the molded article is partially filled with a washing or cleaning active substance before the first film material is applied in step b).

6. The method according to claim 5, **characterized in that** the washing or cleaning active substance concerns a washing or cleaning active powder, granule or extrudate, which preferably includes one or more active substances from the group of builders, enzymes, bleaching agents, bleach activators, bleach catalysts, silver protection agents or glass corrosion inhibitors.

7. The method according to one of claims 1 to 6, **characterized in that** a water-soluble or water-dispersible film material, preferably a polymeric water-soluble or water-dispersible film material, is employed as the first film material in step b).

8. The method according to claim 1, **characterized in that** the low pressure is generated in the cavity of the molded article by applying a reduced pressure on the part of the surface of the molded article (outside the cavity), which is not covered by the film material from step b).

9. The method according to one of claims 1 or 8, **characterized in that** the reduced pressure in the cavity of the molded article is generated by applying a reduced pressure to a hole or a notch, which connects the cavity with a part of the surface of the molded article (outside the cavity), which is not covered by the first film material of step b).

10. The method according to one of claims 1 to 9, **characterized in that** the molded article, before, at the same time or after the first film material was deep drawn in step c), is adhesively bonded with this first film material by adhesive bonding and/or heat sealing.

11. The method according to one of claims 1 to 10, **characterized in that** in step d) a free-flowing washing or cleaning active substance is poured in.

12. The method according to claim 11, **characterized in that** in step d) a liquid is poured in, which preferably comprises one or more active substances from the group of the non-ionic surfactants and/or the polymers and/or the organic solvents.

13. The method according to one of claims 1 to 12, **characterized in that** the cavity opening in connection with step d) is sealed in a further step e).

14. The method according to claim 13, **characterized in that** the cavity opening is sealed by applying a second film material onto the cavity opening and subsequently heat sealed and/or ultra-sound sealed and/or high frequency sealed.

15. The method according to claim 14, **characterized in that** the molded article is adhesively bonded with the first film material and/or the second film material by heat sealing and/or ultra-sound sealing and/or high frequency sealing.

16. The method according to one of claims 1 to 15, **characterized in that** the first or second film material in the course of the method, preferably after a sealing step, is cut through by a mechanical and/or a thermal method to form a cut line, wherein the cut line preferably runs circumferentially on the surface of the molded article.

17. A method for producing a dosage unit for washing or cleaning agents, comprising the steps
i. providing a ring tablet;
ii. introducing a mold through a first orifice of the aperture of the ring tablet into this aperture;
iii. applying a first, preferably water-soluble film material onto the molded article surface over the second orifice of the aperture;
iv. deep drawing the first film material into the aperture of the ring tablet to form a receiving chamber that only partly fills the aperture;
v. introducing a washing or cleaning active substance into the receiving chamber formed in d).

18. The method according to claim 17, **characterized in that** the mold has a circumferential planar edge region on its upper side.

19. The method according to one of claims 17 or 18, **characterized in that** the filled receiving chamber is sealed in an additional step f), wherein the sealing is preferably effected by heat sealing the first film material to the water-soluble film material in the planar edge region of the mold.

20. The method according to one of claims 17 to 19, **characterized in that** the mold after sealing in step f) is removed in another step g) from the first orifice out of the aperture and another washing or cleaning active substance is introduced into the region of the aperture of the ring tablet that had been occupied by the mold beforehand.

21. The method according to one of claims 17 to 20, **characterized in that** the first orifice of the aperture is sealed in a further step g).

## Revendications

1. Procédé pour la fabrication d'une unité de dosage pour des agents de lavage ou de nettoyage, comprenant les étapes dans lesquelles
a) on procure un corps moulé comprenant au moins une cavité ;
b) on applique une première matière en feuille sur la surface du corps moulé par-dessus l'ouverture de la cavité ;
c) on introduit la première matière en feuille par emboutissage dans la cavité en générant une dépression dans la cavité du corps moulé ;
d) on introduit une substance possédant une activité de lavage ou de nettoyage sur la matière en feuille dans la cavité.

2. Procédé selon la revendication 1, **caractérisé en ce qu'**il s'agit, en ce qui concerne le corps moulé, d'un comprimé, d'un produit de compactage, d'un produit d'extrusion, d'un corps moulé par injection, d'un corps moulé par coulage ou d'un corps moulé composé de ces corps moulés.

3. Procédé selon l'une quelconque des revendications 1 ou 2, **caractérisé en ce que** le corps moulé présente une enduction.

4. Procédé selon l'une quelconque des revendications 1 à 3, **caractérisé en ce que** le rapport du volume du corps moulé au volume de la substance utilisée pour remplir la cavité à l'étape d) se situe entre 1:1 et 20:1, de préférence entre 3:1 et 15:1.

5. Procédé selon l'une quelconque des revendications 1 à 4, **caractérisé en ce qu'**on remplit la cavité du corps moulé, avant l'application de la première matière en feuille à l'étape b), en partie avec une substance possédant une activité de lavage ou de nettoyage.

6. Procédé selon la revendication 5, **caractérisé en ce qu'**il s'agit, en ce qui concerne la substance possédant une activité de lavage ou de nettoyage, d'une poudre, d'un granulé ou d'un extrudat possédant une activité de lavage ou de nettoyage, qui comprend de préférence une ou plusieurs substances actives choisies parmi le groupe comprenant des builders, des enzymes, des agents de blanchiment, des activateurs du blanchiment, des catalyseurs du blanchiment, des agents de protection de l'argent et des inhibiteurs de la corrosion du verre.

7. Procédé selon l'une quelconque des revendications 1 à 6, **caractérisé en ce qu'**on met en oeuvre, à titre de première matière en feuille à l'étape b), une matière en feuille soluble dans l'eau ou dispersible dans l'eau, de préférence une matière polymère en feuille soluble dans l'eau ou dispersible dans l'eau.

8. Procédé selon la revendication 1, **caractérisé en ce qu'**on obtient la dépression dans la cavité du corps moulé par l'application d'une dépression sur la partie de la surface du corps moulé (à l'extérieur de la cavité), qui n'est pas recouverte par la matière en feuille de l'étape b).

9. Procédé selon l'une quelconque des revendications 1 ou 8, **caractérisé en ce qu'**on obtient la dépression dans la cavité du corps moulé par l'application d'une dépression contre un trou ou une rainure qui relie la cavité à la partie de la surface du corps moulé (à l'extérieur de la cavité), qui n'est pas recouverte par la première matière en feuille de l'étape b).

10. Procédé selon l'une quelconque des revendications 1 à 9, **caractérisé en ce qu'**on relie par adhérence le corps moulé avant, simultanément à ou après l'emboutissage de la première matière en feuille à l'étape c), à cette première matière en feuille via un collage et/ou via un thermosoudage.

11. Procédé selon l'une quelconque des revendications 1 à 10, **caractérisé en ce qu'**on introduit à l'étape d) une substance apte à l'écoulement possédant une activité de lavage ou de nettoyage.

12. Procédé selon la revendication 11, **caractérisé en ce qu'**on introduit à l'étape d) un liquide qui contient de préférence une ou plusieurs substances actives choisies parmi le groupe des agents tensioactifs non ioniques et/ou des polymères et/ou des solvants organiques.

13. Procédé selon l'une quelconque des revendications 1 à 12, **caractérisé en ce qu'**on scelle l'ouverture de la cavité dans la foulée de l'étape d) dans une étape e) supplémentaire.

14. Procédé selon la revendication 13, **caractérisé en ce que** le scellement de l'ouverture de la cavité a lieu par l'application d'une deuxième matière en feuille sur l'ouverture de la cavité et via un thermosoudage et/ou un soudage aux ultrasons et/ou un soudage haute fréquence ultérieurs.

15. Procédé selon la revendication 14, **caractérisé en ce qu'**on relie par adhérence via le thermosoudage et/ou le soudage aux ultrasons et/ou le soudage haute fréquence le corps moulé à la première matière en feuille et/ou à la deuxième matière en feuille.

16. Procédé selon l'une quelconque des revendications 1 à 15, **caractérisé en ce qu'**on sépare la première ou la deuxième matière en feuille au cours du procédé, de préférence après une étape de scellement, via un procédé mécanique et/ou un procédé thermique par la réalisation d'une ligne de coupe, la ligne de coupe s'étendant de préférence en direction périphérique sur la surface du corps moulé.

17. Procédé pour la fabrication d'une unité de dosage pour des agents de lavage ou de nettoyage, comprenant les étapes dans lesquelles :
i. on procure un comprimé annulaire ;
ii. on incorpore un moule via une première ouverture du renfoncement du comprimé annulaire, dans ce renfoncement ;
iii. on applique une première matière en feuille, de préférence soluble dans l'eau, sur la surface du corps moulé par-dessus la deuxième ouverture du renfoncement ;
iv. on introduit la première matière en feuille par emboutissage dans le renfoncement du comprimé annulaire pour obtenir une chambre de réception qui ne remplit que partiellement le renfoncement ;
v. on introduit une substance possédant une activité de lavage ou de nettoyage dans la chambre de réception que l'on obtient à l'étape d).

18. Procédé selon la revendication 17, **caractérisé en ce que** le moule présente sur son côté supérieur, une zone marginale plane périphérique.

19. Procédé selon l'une quelconque des revendications 17 ou 18, **caractérisé en ce qu'**on scelle la chambre de réception remplie, dans une étape ultérieure f), le scellement ayant lieu de préférence par thermosoudage de la première matière en feuille avec la matière en feuille soluble dans l'eau dans la zone marginale plane du moule.

20. Procédé selon l'une quelconque des revendications 17 à 19, **caractérisé en ce qu'**on retire le moule après le scellement de l'étape f), dans une étape ultérieure g) par la première ouverture hors du renfoncement, et on remplit la zone du renfoncement du comprimé annulaire occupée au préalable par le moule avec une autre substance possédant une activité de lavage ou de nettoyage.

21. Procédé selon l'une quelconque des revendications 17 à 20, **caractérisé en ce qu'**on scelle la première ouverture du renfoncement dans une étape supplémentaire g).
